# EUROPÄISCHE PATENTSCHRIFT

(11) **EP 4 244 681 B1**
(45) Veröffentlichungstag und Bekanntmachung des Hinweises auf die Patenterteilung: **12.06.2024**
(21) Anmeldenummer: 22817694.7
(22) Anmeldetag: 14.11.2022
(51) Int. Cl.: G04F 5/00, G04G 3/00

(54) **ZEITMESSVORRICHTUNG**
TIME-MEASURING DEVICE
DISPOSITIF DE MESURE DE TEMPS

(30) Priorität: 16.11.2021 DE 102021129880
(43) Veröffentlichungstag der Anmeldung: 20.09.2023
(73) Patentinhaber: Realization Desal AG, 6317 Oberwil bei Zug (CH)
(72) Erfinder: BONKE, Michael, 6317 Oberwil bei Zug (CH)
(74) Vertreter: Hoefer & Partner Patentanwälte mbB
(86) Internationale Anmeldenummer: PCT/EP2022/081832
(87) Internationale Veröffentlichungsnummer: WO 2023/088847

(56) Entgegenhaltungen:
- EP-B1- 3 440 514
- US-A- 4 482 259
- US-B1- 6 363 036
- US-B2- 7 508 852

## Beschreibung

Die Erfindung betrifft eine Zeitmessvorrichtung.

Aus dem Stand der Technik sind Quarzuhren und mechanische Uhren mit Selbstaufzug oder Handaufzug bekannt. Quarzuhren werden durch die Frequenz eines Schwingquarzes getaktet. Andererseits werden mechanische Uhren mit Selbstaufzug, auch als Automatikuhren bekannt, und mechanische Uhren mit Handaufzug im Allgemeinen durch das Schwingen einer Unruh gesteuert, welche die sogenannte Hemmung kontrolliert. Andere Zeitmessvorrichtungen, z.B. in Navigationsgeräten, funktionieren meist analog zu Quarzuhren, bei denen die Zeitmessung durch die Frequenz eines Schwingquarzes getaktet wird.

Die Dokumente US4482259A und US6363036B1 offenbaren Uhren, bei denen die Zeitquellen aus Laserimpulsen bzw. optischen Impulsen bestehen.

Es ist Aufgabe der Erfindung, eine möglichst präzise Zeitmessvorrichtung anzugeben.

Es wird im Folgenden eine Zeitmessvorrichtung beschrieben, die zumindest folgendes umfasst: eine elektrooptische Wandlervorrichtung mit einem oder zwei parallelen elektrooptischen Wandler(n), eine optoelektrische Wandlervorrichtung, insbesondere mit einem oder zwei parallelen optoelektrischen Wandler(n), eine erste Signalstrecke, eine zweite Signalstrecke, eine Regelvorrichtung und eine Nutzsignalerzeugungsvorrichtung.

Die erste Signalstrecke umfasst einen Lichtwellenleiter (als erster Lichtwellenleiter bezeichnet) und führt von der elektrooptischen Wandlervorrichtung über den Lichtwellenleiter zur optoelektrischen Wandlervorrichtung/ in die optoelektrische Wandlervorrichtung. Dadurch kann die erste Signalstrecke zusätzlich zum Lichtwellenleiter auch die optoelektrische Wandlervorrichtung zumindest teilweise umfassen.

Die zweite Signalstrecke führt von der elektrooptischen Wandlervorrichtung entweder direkt oder über einen zweiten Lichtwellenleiter zur optoelektrischen Wandlervorrichtung/in die optoelektrische Wandlervorrichtung. So umfasst die zweite Signalstrecke zumindest teilweise die optoelektrische Wandlervorrichtung und ggf. den zweiten Lichtwellenleiter.

Die elektrooptische Wandlervorrichtung ist zum Erzeugen und Einspeisen eines ersten getakteten Lichtsignals in den Lichtwellenleiter und eines zweiten getakteten Lichtsignals in die zweite Signalstrecke ausgebildet. Die optoelektrische Wandlervorrichtung ist zum Erzeugen eines ersten elektrischen Signals basierend auf dem ersten getakteten Lichtsignal und eines zweiten elektrischen Signals basierend auf dem zweiten getakteten Lichtsignal ausgebildet. Ferner sind die erste Signalstrecke und die zweite Signalstrecke derart ausgebildet, dass eine Laufzeit des ersten getakteten Lichtsignals in der ersten Signalstrecke und eine Laufzeit des zweiten getakteten Lichtsignals in der zweiten Signalstrecke unterschiedlich voneinander sind. Insbesondere ist vorgesehen, dass in der elektrooptischen Wandlervorrichtung für die beiden Signalstrecken basierend auf einem Steuersignal zwei Lichtsignale (erstes und zweites Lichtsignal) mit gleicher Frequenz und ohne Phasenverschiebung erzeugt werden. Erst durch die unterschiedlichen Laufzeiten in den beiden Signalstrecken unterscheiden sich die beiden Lichtsignale durch eine Phasenverschiebung.

Die Regelvorrichtung ist ausgebildet, basierend auf einem Phasenunterschied zwischen dem ersten elektrischen Signal und dem zweiten elektrischen Signal das Steuersignal zu erzeugen und mittels dessen die elektrooptische Wandlervorrichtung zum Erzeugen der beiden Lichtsignale anzusteuern. Es sei angemerkt, dass das Steuersignal zum Steuern der elektrooptischen Wandlervorrichtung einem Ausgangssignal der Regelvorrichtung entspricht. Im Rahmen der vorliegenden Erfindung kann die Regelvorrichtung insbesondere auch als Regeleinheit bezeichnet werden.

Die Nutzsignalerzeugungsvorrichtung ist zum Erzeugen eines die Zeit taktenden Nutzsignals basierend auf einer Frequenz des Steuersignals ausgebildet.

Die Zeitmessvorrichtung kann nach einer vorteilhaften Ausgestaltung der Erfindung eine Uhr, insbesondere eine Armbanduhr, mit einer Uhranzeigevorrichtung sein. Die Uhranzeigevorrichtung ist dabei zum Anzeigen der Uhrzeit basierend auf dem Nutzsignal ausgebildet. Nach einer weiteren vorteilhaften Ausgestaltung der Erfindung kann die Zeitmessvorrichtung eine Navigationsgerät-Zeitmessvorrichtung sein. Die Funktionsweise eines Navigationsgeräts basiert auf einer Zeitmessung, nämlich einer Messung der Dauer, welche ein Funksignal von mindestens drei Satelliten zum Navigationsgerät benötigt. Je präziser die Messung der Zeit ist, umso genauer kann die Positionsbestimmung des Navigationsgerätes sein. Wenn die Zeitmessvorrichtung keine Uhr ist, kann die Zeitmessvorrichtung vorzugsweise eine anwendungsorientiere Einheit umfassen. Die anwendungsorientiere Einheit kann als Software und/oder Hardware implementiert sein. Wenn die Zeitmessvorrichtung eine Navigationsgerät-Zeitmessvorrichtung ist, kann die anwendungsorientierte Einheit eine Positionsbestimmungseinheit sein, die eingerichtet ist, eine Position des Navigationsgerätes basierend auf dem Nutzsignal als Vergleichssignal zu bestimmen.

Die Zeitmessvorrichtung gemäß der vorliegenden Erfindung hat den Vorteil, dass der Lichtwellenleiter der ersten Signalstrecke das frequenzbestimmende, insbesondere das ausschließlich frequenzbestimmende, Element ist. Mit anderen Worten basiert die Frequenz, die als Referenz für die Taktung der Zeitmessvorrichtung (Taktfrequenz) benutzt wird, auf, insbesondere ausschließlich auf, der Dauer der Reise des Lichts durch den Lichtwellenleiter der ersten Signalstrecke. Dies wird insbesondere durch das Vorsehen der oben beschriebenen zweiten Signalstrecke und Regelvorrichtung erreicht. Dadurch beeinflusst eine Signalverzögerung, die durch elektronische Bauteile der Zeitmessvorrichtung, insbesondere die elektrooptische Wandlervorrichtung und die optoelektrische Wandlervorrichtung, verursacht wird und nicht so stabil und berechenbar ist, eine Taktfrequenz, die sich aus der Lichtlaufzeit im Lichtwellenleiter ergibt, wenig oder gar nicht. Insbesondere ist es möglich, eine Ansprechzeit der elektrooptischen Wandlervorrichtung und eine Ansprechzeit der optoelektrischen Wandlervorrichtung von der Bestimmung der Taktfrequenz zu eliminieren. Das heißt mit anderen Worten, dass eine Dauer des Prozesses der Umwandlung eines elektrischen Signals in ein Lichtsignal durch die elektrooptische Wandlervorrichtung und eine Dauer des Prozesses der Umwandlung eines Lichtsignals in ein elektrisches Signal durch die optoelektrische Wandlervorrichtung bei der Bestimmung der Frequenz, die relevant für die Taktung der Zeitmessvorrichtung ist, nicht mitberücksichtigt werden.

Ein Vorteil einer lichtgesteuerten, als Uhr ausgebildeten, Zeitmessvorrichtung ist, dass die Takterzeugung unabhängig von Einflüssen wie etwa einer Bewegung oder einer Lage (horizontal oder vertikal) der Uhr ist. Somit ist insbesondere eine lichtgesteuerte Armbanduhr gemäß der vorliegenden Erfindung deutlich präziser als eine Armbanduhr mit einer mechanischen Schwingvorrichtung, die durch jede Bewegung des Handgelenks des Trägers der Armbanduhr gebremst oder beschleunigt wird, bei der der Grad der Spannung der Antriebsfeder des Uhrwerkes einen Einfluss auf die Hemmung und darüber auch auf die Frequenz des Tandems Unruh/Hemmung hat und deren Lage das Schwingverhalten der Unruh beeinflusst. Wenn die Zeitmessvorrichtung eine Navigationsgerät-Zeitmessvorrichtung ist, kann durch die vorliegende Erfindung die Genauigkeit der Navigation im Vergleich zu einem Navigationsgerät mit einer Zeitmessung basierend auf Schwingquarzen erhöht werden.

Ferner treten Probleme, die bei einer Zeitmessvorrichtung mit einem frequenzbestimmenden Schwingkristall auftreten, wie zum Beispiel die sogenannte Alterung des Schwingkristalls, d.h. eine Schwingfrequenzabweichung, die im Laufe der Zeit durch Eindringen von Fremdatomen in den Schwingkristall oder durch andere zeitbedingte Umstände stattfindet, bei der vorgeschlagenen lichtgesteuerten Zeitmessvorrichtung nicht auf. Außerdem beruht eine Takterzeugung mittels eines piezoelektrischen Schwingkristalls wie auch eine Takterzeugung mittels einer Unruh auch auf einer mechanischen Schwingung, nämlich der piezoelektrisch angeregten mechanischen Schwingung des Schwingkristalls. Eine solche mechanische Schwingung ist anfälliger für eine Dämpfung als das getaktete Lichtsignal bei der vorgeschlagenen Zeitmessvorrichtung. Somit ist die lichtgesteuerte Zeitmessvorrichtung der vorliegenden Erfindung genauer als eine Zeitmessvorrichtung, bei der der Takt durch die Schwingung eines piezoelektrischen Schwingkristalls erzeugt wird.

Zudem bietet die lichtgesteuerte Zeitmessvorrichtung gemäß der vorliegenden Erfindung eine große Flexibilität hinsichtlich der Auswahl der Taktfrequenz der Zeitmessvorrichtung, die, wie schon beschrieben, auf der Lichtlaufzeit im Lichtwellenleiter der ersten Signalstrecke basiert. Die Taktfrequenz kann einfach gemäß den jeweiligen Anforderungen der Zeitmessvorrichtung und/oder Ausgestaltungswünschen des Besitzers/Trägers einer als Uhr/Armbanduhr ausgebildeten Zeitmessvorrichtung ausgewählt werden. So besteht zum Beispiel die Möglichkeit den Lichtwellenleiter der ersten Signalstrecke in einfacher Weise derart auszubilden, dass die Taktfrequenz einen bestimmten Wert aufweist.

Die elektrooptische Wandlervorrichtung, die erste Signalstrecke, die zweite Signalstrecke und die Regelvorrichtung bilden in vorteilhafter Weise eine Schleife, insbesondere eine Regelschleife.

In vorteilhafter Weise kann die Zeitmessvorrichtung, insbesondere die Nutzsignalerzeugungsvorrichtung, eine Schnittstelle zum Auslesen der Frequenz des Nutzsignals umfassen.

Es ist zu verstehen, dass das erste elektrische Signal und das zweite elektrische Signal in vorteilhafter Weise auch getaktet sind, da das erste Lichtsignal und das zweite Lichtsignal getaktet sind.

Das erste getaktete Lichtsignal und/oder das zweite getaktete Lichtsignal kann/können jeweils insbesondere ein analoges getaktetes Lichtsignal, insbesondere ein sinusförmiges Lichtsignal, sein. Entsprechend kann/können das erste elektrische Signal und/oder das zweite elektrische Signal jeweils insbesondere ein analoges elektrisches Signal, insbesondere ein sinusförmiges elektrisches Signal, sein. Andere Formen als die Sinusform, wie beispielsweise eine Rechteckform, sind aber auch möglich für die erwähnten Lichtsignale oder elektrischen Signale. Alternativ zur analogen Form kann/können das erste getaktete Lichtsignal und/oder das zweite getaktete Lichtsignal jeweils insbesondere digital (impulsartig) sein. Entsprechend kann/können das erste elektrische Signal und/oder das zweite elektrische Signal jeweils insbesondere ein digitales (impulsartiges) elektrisches Signal sein.

Die Regelvorrichtung umfasst vorzugsweise einen Phasenvergleicher, einen Schleifenfilter (loop-filter; LF) zum Integrieren eines Ausgangssignals des Phasenvergleichers und einen von einem Ausgangssignal des Schleifenfilters ansteuerbaren Oszillator. Das Steuersignal zum Steuern der elektrooptischen Wandlervorrichtung entspricht hierbei einem Ausgangssignal des ansteuerbaren Oszillators oder basiert zumindest auf dem Ausgangssignal des ansteuerbaren Oszillators.

Der Phasenvergleicher kann im Rahmen der Erfindung auch als Phasenfrequenzdetektor oder Phasendetektor bezeichnet werden. Der Phasenvergleicher ist eingerichtet, eine Phase des ersten elektrischen Signals und eine Phase des zweiten elektrischen Signals miteinander zu vergleichen und den dazwischen entstehenden Phasenunterschied (Phasendifferenz) als Ausgangssignal auszugeben.

Insbesondere im Falle von impulsartigen elektrischen Signalen, ist der Phasenvergleicher in vorteilhafter Weise eingerichtet, ein "up"-Signal und ein "down"-Signal aus dem eingehenden ersten elektrischen Impuls (erstes elektrisches Signal) und dem eingehenden zweiten elektrischen Impuls (zweites elektrisches Signal) zu erzeugen, je nachdem welcher Puls als erster detektiert wird.

Vorzugsweise umfasst der Phasenvergleicher einen ersten Eingang, einen zweiten Eingang, ein erstes, insbesondere taktflankengesteuertes, D-Flipflop (DFF), ein zweites, insbesondere taktflankengesteuertes, D-Flipflop (DFF), und ein UND-Gatter. Jedes D-Flipflop weist einen D-Eingang (Setzeingang), einen Q-Ausgang, einen Rücksetzeingang ("reset") und einen Takteingang auf. Am D-Eingang jedes D-Flipflops liegt ein High-Pegel. Der erste Eingang ist mit dem Takteingang des ersten D-Flipflops und einem ersten Eingang des UND-Gatters verbunden, wobei der zweite Eingang mit dem Takteingang des zweiten D-Flipflops und einem zweiten Eingang des UND-Gatters verbunden ist. Der Rücksetzeingang des ersten D-Flipflops und der Rücksetzeingang des zweiten D-Flipflops sind mit einem Ausgang des UND-Gatters verbunden. Der Q-Ausgang des ersten D-Flipflops ist mit dem Q-Ausgang des zweiten D-Flipflops mittels eines Subtrahierers verbunden. Der Takteingang des ersten D-Flipflops und/oder der Takteingang des zweiten D-Flipflops ist/sind in vorteilhafter Weise nicht negiert. Insbesondere ist eine jeweilige Verbindung, vorzugsweise jede Verbindung, aus den beschriebenen Verbindungen eine direkte Verbindung. Das heißt insbesondere, dass zwischen den jeweiligen miteinander verbundenen Elementen kein weiteres Element angeordnet ist.

Der Schleifenfilter ist in vorteilhafter Weise als Integrator ausgebildet, der eingerichtet ist, das Ausgangssignal des Phasenvergleichers zu integrieren und insbesondere in eine Gleichspannung umzuwandeln. Je größer die Phasenverschiebung der im Phasenvergleicher eingehenden elektrischen Signale (erstes elektrisches Signal und zweites elektrisches Signal) ist, umso höher ist die Gleichspannung, welche vom Schleifenfilter für den nachfolgenden ansteuerbaren Oszillator produziert wird. Alternativ kann der Schleifenfilter in vorteilhafter Weise ein RC-Glied oder eine Anordnung aus einer Ladungspumpe und einem Kondensator sein. Die Topologie des Schleifenfilters ist unabhängig von der Art des benutzten ansteuerbaren Oszillators. Unter RC-Gliedern versteht man Schaltungen, die aus einem oder mehreren ohmschen Widerständen und einem oder mehreren Kondensatoren aufgebaut sind.

Vorzugsweise kann der ansteuerbare Oszillator ein spannungsgesteuerter Oszillator (voltage controlled oscillator) sein.

Alternativ kann der ansteuerbare Oszillator vorzugsweise einen einstellbaren piezoelektrischen Schwingkristall mit einem Trimmkondensator umfassen. Der Trimmkondensator ist eingerichtet, den piezoelektrischen Schwingkristall auf eine Frequenz, die sich basierend auf der Lichtlaufzeit im Lichtwellenleiter der ersten Signalstrecke ergibt, zu trimmen. Das bedeutet, dass der Schleifenfilter den Trimmkondensator so ansteuert, dass dieser die Schwingfrequenz des piezoelektrischen Schwingkristalls so einstellt, dass diese der Frequenz entspricht, die auf der Laufzeit des Lichtes im ersten Lichtwellenleiter basiert.

Dazu werden vorab die Länge des Lichtwellenleiters der ersten Signalstrecke und die Schwingfrequenz des piezoelektrischen Schwingkristalls aufeinander abgestimmt. Diese Abstimmung erfolgt in vorteilhafter Weise bei einer vorbestimmten Temperatur (auch Solltemperatur genannt). Auf Seite des Lichtwellenleiters der ersten Signalstrecke kann dies durch Bemessen dessen Länge im Verhältnis zur Lichtgeschwindigkeit erfolgen, so dass die Zeit, welche beispielsweise ein Lichtimpuls für seine Reise durch den Lichtwellenleiter benötigt, dem Umkehrwert der geplanten Schwingfrequenz entspricht. Gleichzeitig wird der Schliff des piezoelektrischen Schwingkristalls dergestalt bemessen, dass die Schwingfrequenz (Hauptfrequenz), mit der der piezoelektrische Schwingkristall schwingt, dem geplanten Wert oder im Wesentlichen dem geplanten Wert entspricht. Mit anderen Worten wird der piezoelektrische Schwingkristall so geschliffen, dass dieser von sich aus, bei derselben Frequenz schwingt, die durch den Lichtwellenleiter der ersten Signalstrecke vorgegeben wird. Wenn beispielsweise der Lichtwellenleiter der ersten Signalstrecke derart ausgebildet ist, dass dieser zu einer Frequenz des ersten Lichtsignals von 10 MHz führen würde, wird der piezoelektrische Schwingkristall derart geschliffen, dass die Schwingfrequenz (Hauptfrequenz) des piezoelektrischen Schwingkristalls ebenfalls 10 MHz beträgt.

Bevorzugt ist der piezoelektrische Schwingkristall ein Turmalinkristall. Es ist allerdings auch möglich, dass andere piezoelektrische Schwingkristalle in Kombination mit einem Trimmkondensator benutzt werden. Beispielsweise kann hier auch ein Quarzkristall Einsatz finden.

Es ist ferner von Vorteil, wenn der piezoelektrische Schwingkristall vom Trimmkondensator in seiner Schwingfrequenz innerhalb einer Bandbreite der Schwingfrequenz dergestalt veränderbar ist, dass der piezoelektrische Schwingkristall bei einer Temperaturveränderung noch auf der sich aus der Laufzeit des Lichts im Lichtwellenleiter ergebenden Frequenz schwingt. Dies bedeutet, dass beispielsweise bei einer Temperaturveränderung von 5 Grad Celsius bei einem als Turmalinkristall ausgebildeten piezoelektrischen Schwingkristall eine Frequenzveränderung von eventuell 80 Hz auftreten würde. Aufgrund der Regelschleife schwingt die gesamte Anordnung jedoch immer gleich, oder aber verändert sich ebenfalls durch die Temperaturveränderung in ihrer Frequenz, doch anders als sich die Frequenz des Turmalinkristalls verändert. Da aufgrund der Regelschleife, der Trimmkondensator den Turmalinkristall jeweils auf die Frequenz zurückregelt, die durch den Lichtwellenleiter der ersten Signalstrecke vorgegeben ist, ist es besonders vorteilhaft, wenn der Turmalinkristall sich entsprechend regeln lässt und die Veränderung von 80 Hz zulässt.

Der Trimmkondensator kann bevorzugt eine Kapazitätsdiode sein.

In vorteilhafter Weise kann die Regelvorrichtung als Hardware und/oder Software implementiert sein. Das heißt, dass die Regelvorrichtung entweder vollständig als Hardware oder Software oder teilweise als Hardware und teilweise als Software implementiert sein kann.

Vorzugsweise umfasst die optoelektrische Wandlervorrichtung einen ersten optoelektrischen Wandler und einen zweiten optoelektrischen Wandler. Hierbei umfasst in vorteilhafter Weise die erste Signalstrecke den ersten optoelektrischen Wandler, wobei die zweite Signalstrecke den zweiten optoelektrischen Wandler umfasst. Der erste optoelektrische Wandler ist zum Erzeugen des ersten elektrischen Signals basierend auf dem ersten getakteten Lichtsignal und der zweite optoelektrische Wandler zum Erzeugen des zweiten elektrischen Signals basierend auf dem zweiten getakteten Lichtsignal ausgebildet. Die Ausgestaltung der Zeitmessvorrichtung mit zwei optoelektrischen Wandlern weist den Vorteil auf, dass das erste elektrische Signal und das zweite elektrische Signal separat voneinander in einfacher Weise erzeugt werden können. In vorteilhafter Weise ist der erste optoelektrische Wandler identisch mit dem zweiten optoelektrischen Wandler ausgebildet. Mit anderen Worten sind der erste optoelektrische Wandler und der zweite optoelektrische Wandler vorzugsweise baugleich. Somit wird sichergestellt, dass eine Ansprechzeit des ersten optoelektrischen Wandlers gleich mit einer Ansprechzeit des zweiten optoelektrischen Wandlers ist. Dies hat zur Folge, dass eine durch den ersten optoelektrischen Wandler verursachte Signalverzögerung und eine durch den zweiten optoelektrischen Wandler verursachte Signalverzögerung gleich hoch sind. Dadurch kann wiederum sichergestellt werden, dass die Lichtlaufzeit im Lichtwellenleiter der ersten Signalstrecke ausschließlich frequenzbestimmend ist, da durch die Regelvorrichtung die genannten Signalverzögerungen gegeneinander eliminiert werden.

Alternativ umfasst die optoelektrische Wandlervorrichtung einen einzigen optoelektrischen Wandler. Der optoelektrische Wandler ist in vorteilhafter Weise eingerichtet, das erste getaktete Lichtsignal in das erste elektrische Signal und das zweite getaktete Lichtsignal in das zweite elektrische Signal umzuwandeln. Hierzu empfängt die optoelektrische Wandlervorrichtung die beiden Lichtsignale aus den beiden Signalstrecken als Überlagerungssignal und umfasst vorzugsweise einen Signalteiler, der zum Erzeugen des ersten elektrischen Signals und des zweiten elektrischen Signals aus dem Überlagerungssignal ausgebildet ist. Bei dieser Variante kann die erste Signalstrecke in vorteilhafter Weise den ersten Lichtwellenleiter, den optischen Splitter der elektrooptischen Wandlervorrichtung, den einzigen optoelektrischen Wandler und eine erste Signalteiler-Signalstrecke des Signalteilers umfassen. Die zweite Signalstrecke kann in vorteilhafter Weise den einzigen optoelektrischen Wandler und eine zweite Signalteiler-Signalstrecke des Signalteilers umfassen. Hierbei umfasst der optische Splitter vorzugsweise einen halbtransparenten Spiegel. Weiterhin kann hierbei der erste Lichtwellenleiter der ersten Signalstrecke vorzugsweise der einzige Lichtwellenleiter der Zeitmessvorrichtung sein.

Nach einer ersten vorteilhaften Ausgestaltung der Erfindung umfasst die elektrooptische Wandlervorrichtung lediglich einen elektrooptischen Wandler und einen optischen Splitter. Der einzige elektrooptische Wandler ist zum Erzeugen eines getakteten Lichtsignals basierend auf dem Steuersignal ausgebildet, wobei der optische Splitter zum Splitten des getakteten Lichtsignals in das erste getaktete Lichtsignal und das zweite getaktete Lichtsignal ausgebildet ist. Durch das Vorsehen eines einzigen elektrooptischen Wandlers bei der elektrooptischen Wandlervorrichtung kann die Zeitmessvorrichtung mit einem relativ niedrigen Stromverbrauch zum Erzeugen des ersten getakteten Lichtsignals und des zweiten getakteten Lichtsignals bereitgestellt werden. Der optische Splitter kann vorzugsweise einen teiltransparenten Spiegel, insbesondere einen teiltransparenten Hohlspiegel, umfassen.

Nach einer zweiten vorteilhaften Ausgestaltung der Erfindung ist der zuvor erwähnte elektrooptische Wandler ein erster elektrooptischer Wandler, wobei die elektrooptische Wandlervorrichtung ferner einen zweiten elektrooptischen Wandler umfasst. Mit anderen Worten umfasst die elektrooptische Wandlervorrichtung nach der zweiten vorteilhaften Ausgestaltung der Erfindung zwei elektrooptische Wandler. Beide elektrooptische Wandler werden mit dem einen Steuersignal angesteuert und erzeugen dadurch vorzugsweise frequenzgleiche und phasengleiche Lichtsignale. Hierbei ist der erste elektrooptische Wandler zum Erzeugen des ersten getakteten Lichtsignals ausgebildet, wobei der zweite elektrooptische Wandler zum Erzeugen des zweiten getakteten Lichtsignals ausgebildet ist. Durch die Ausgestaltung der elektrooptischen Wandlervorrichtung mit zwei elektrooptischen Wandlern können das erste Lichtsignal und das zweite Lichtsignal ohne hohen technischen Aufwand bereitgestellt werden. Ferner wird eine Qualität des ersten Lichtsignals und des zweiten Lichtsignals gewährleistet, da die beiden Lichtsignale separat voneinander erzeugt werden. Außerdem ist es möglich, die Intensität der beiden Lichtsignale separat einzustellen. Insbesondere ist das Vorsehen von zwei elektrooptischen Wandlern in Zeitmessvorrichtungen vorteilhaft, in denen eine ausreichende Stromversorgung gewährleistet werden kann.

Nach einer vorteilhaften Ausführungsform der Erfindung kann der zweite optoelektrische Wandler direkt nach der elektrooptischen Wandlervorrichtung angeordnet sein. Insbesondere kann der zweite optoelektrische Wandler mit der elektrooptischen Wandlervorrichtung direkt verbunden sein. In einer alternativen vorteilhaften Ausführungsform der Erfindung kann parallel zum ersten Lichtwellenleiter der ersten Signalstrecke ein zweiter Lichtwellenleiter der zweiten Signalstrecke verlaufen. Dadurch ist die elektrooptische Wandlervorrichtung, insbesondere der zweite elektrooptische Wandler, mit der optoelektrischen Wandlervorrichtung über den zweiten Lichtwellenleiter verbunden. Hierbei ist der zweite Lichtwellenleiter vorzugsweise kürzer, insbesondere viel kürzer, als der erste Lichtwellenleiter. Vorzugsweise ist der erste Lichtwellenleiter um zumindest das 3-fache, bevorzugt zumindest um das 10-fache, ferner bevorzugt zumindest das 30-fache, länger als der zweite Lichtwellenleiter. Es sei angemerkt, dass das Vorsehen des zweiten Lichtwellenleiters unabhängig davon ist, ob die elektrooptische Wandlervorrichtung einen einzigen elektrooptischen Wandler oder zwei elektrooptische Wandler umfasst.

In der Zeitmessvorrichtung gemäß der vorliegenden Erfindung können ein Lichtwellenleiter in der ersten Signalstrecke und eine elektrooptische Wandlervorrichtung mit einem oder zwei elektrooptischen Wandler(n), oder ein Lichtwellenleiter in der ersten Signalstrecke, ein Lichtwellenleiter in der zweiten Lichtwellenstrecke, und eine elektrooptische Wandlervorrichtung mit einem oder zwei elektrooptischen Wandler(n) vorgesehen sein. Die Entscheidung, ob nur ein Lichtwellenleiter (der Lichtwellenleiter der ersten Signalstrecke) oder zwei Lichtwellenleiter und/oder nur ein elektrooptischer Wandler oder zwei elektrooptische Wandler besser ist/sind, hängt von der Zielsetzung der Funktion oder gewissen vorgegebenen Parametern der Zeitmessvorrichtung, wie maximaler Stromverbrauch, etc. ab.

Zum besseren Verständnis sei ferner angemerkt, dass im Falle einer elektrooptischen Wandlervorrichtung mit einem einzigen elektrooptischen Wandler das erste getaktete Lichtsignal und das zweite getaktete Lichtsignal ursprünglich ein einziges optisches Signal, nämlich das oben erwähnte getaktete Lichtsignal, darstellen. Dieses wird vom einzigen elektrooptischen Wandler erzeugt und ausgestoßen, und dann durch ein Splitting mittels des optischen Splitters auf die beiden Signalstrecken, d.h. die erste Signalstrecke und die zweite Signalstrecke, aufgesplittet. Dabei wird in vorteilhafter Weise die erste Signalstrecke als diejenige verstanden, welche frequenzbestimmend ist. Die erste Signalstrecke kann im Gegensatz zur zweiten Signalstrecke einen Lichtwellenleiter (erster Lichtwellenleiter) umfassen, während die zweite Signalstrecke direkt in die optoelektrische Wandlervorrichtung führen kann. Alternativ kann die zweite Signalstrecke auch einen Lichtwellenleiter (zweiter Lichtwellenleiter) umfassen, der in vorteilhafter Weise kürzer als der Lichtwellenleiter der ersten Signalstrecke ist. Dabei durchläuft das erste Lichtsignal den längeren Lichtwellenleiter (erster Lichtwellenleiter) der ersten Signalstrecke, wobei das zweite Lichtsignal den kürzeren Lichtwellenleiter der zweiten Signalstrecke (zweiter Lichtwellenleiter) durchläuft. Dies bedingt, dass die Durchlaufzeit des ersten Lichtsignals länger als die Durchlaufzeit des zweiten Lichtsignals ist. Da beide Lichtsignale, nach Durchlauf durch ihren jeweiligen Lichtwellenleiter und nach Umwandlung in das entsprechende elektrische Signal, auf die Regelvorrichtung, insbesondere den Phasenvergleicher, auftreffen, trifft daher das als "erstes getaktetes Lichtsignal" bezeichnete Lichtsignal später auf, als das als "zweites getaktetes Lichtsignal" bezeichnete Lichtsignal. Somit ist zeitlich gesehen das als "erstes getaktetes Lichtsignal" bezeichnete Lichtsignal beim Auftreffen auf die Regelvorrichtung, insbesondere den Phasenvergleicher, eigentlich das zweite Signal und das als "zweites getaktetes Lichtsignal" bezeichnete Lichtsignal das erste Signal.

Wenn die Zeitmessvorrichtung einen ersten Lichtwellenleiter und einen zweiten Lichtwellenleiter umfasst, sind vorzugsweise der erste Lichtwellenleiter und der zweite Lichtwellenleiter derart ausgebildet, dass eine Laufzeit des ersten getakteten Lichtsignals im ersten Lichtwellenleiter und eine Laufzeit des zweiten getakteten Lichtsignals im zweiten Lichtwellenleiter bei einer vorbestimmten Temperatur (Solltemperatur) unterschiedlich voneinander sind. Weiterhin sind vorzugsweise der erste Lichtwellenleiter und der zweite Lichtwellenleiter derart ausgebildet, dass eine Veränderung der Laufzeit des ersten getakteten Lichtsignals im ersten Lichtwellenleiter bei einer vorbestimmten Temperaturabweichung von der vorbestimmten Temperatur gleich mit einer Veränderung der Laufzeit des zweiten getakteten Lichtsignals im zweiten Lichtwellenleiter bei derselben vorbestimmten Temperaturabweichung (von der vorbestimmten Temperatur) ist. Mit anderen Worten sind vorzugsweise der erste Lichtwellenleiter und der zweite Lichtwellenleiter derart ausgebildet, dass diese die genau gleiche Veränderung einer Reisedauer des jeweiligen Lichtsignals durch den entsprechenden Lichtwellenleiter auf Grund irgendwelcher Temperaturveränderungen aufweisen. Wenn sich zum Beispiel die Temperatur um 5 Grad Celsius von einer vorbestimmten Temperatur erhöht, und wenn aufgrund der genannten Temperaturerhöhung sich die Zeitdauer, die das erste getaktete Lichtsignal für einen Durchlauf durch den ersten Lichtwellenleiter benötigt, um "n1" Nanosekunden erhöht, weist der zweite Lichtwellenleiter bei derselben Temperaturerhöhung ebenso eine um "n1" Nanosekunden erhöhte Durchlaufzeit des zweiten getakteten Lichtsignals auf. Wenn sich die Temperatur beispielsweise um 2 Grad Celsius absenkt und der erste Lichtwellenleiter deswegen um "n2" Nanosekunden schneller von dem ersten getakteten Lichtsignal durchlaufen wird, ist die Dauer eines Durchlaufs des zweiten getakteten Lichtsignals durch den zweiten Lichtwellenleiter auch um "n2" Nanosekunden kürzer.

Durch diese Ausgestaltung der Zeitmessvorrichtung können nicht nur die durch die elektrooptische Wandlervorrichtung und die optoelektrische Wandlervorrichtung verursachten Signalverzögerungen wie oben beschrieben von der Bestimmung der Taktfrequenz der Zeitmessvorrichtung eliminiert werden, sondern auch eine Temperaturabweichung von der vorbestimmten Temperatur, die einen Einfluss auf die Lichtlaufzeit im ersten Lichtwellenleiter hat, kompensiert werden. Somit kann die Präzision der Zeitmessvorrichtung auch bei von der vorbestimmten Temperatur abweichenden Temperaturen gewährleistet werden.

Es sei angemerkt, dass die vorgeschlagene Temperaturkompensation zu einer präziseren Taktung der Zeitmessvorrichtung als eine Temperaturkompensation, bei der eine aktuelle Temperatur mittels eines Temperatursensors gemessen wird und ein Impulszähler (Binärzähler) basierend auf einer Temperaturabweichung zwischen einer aktuellen Temperatur und einer vorbestimmten Temperatur angepasst wird, führen kann. Ein Grund dafür ist, dass es nicht immer sichergestellt werden kann, dass der Temperatursensor die Temperatur eines jeweiligen Lichtwellenleiters, insbesondere des ersten Lichtwellenleiters, und/oder der Temperatur der Umgebung des jeweiligen Lichtwellenleiters, insbesondere des ersten Lichtwellenleiters, ganz genau erfasst. Außerdem ist es möglich, dass die Temperaturmessung selbst von einer veränderten Temperatur beeinflusst ist, so dass die Anpassung des Impulszählers nicht richtig erfolgen kann. Somit kann eine nachgeschaltete, elektronische Kompensation über den Impulszähler, bei der eine Frequenzänderung kompensiert wird, die sich auf Basis einer Temperaturveränderung einstellt, ein Potenzial von Fehlern bergen. Aus diesen Gründen ist eine Temperaturkompensation auf der Seite der Lichtwellenleiter genauer.

Da die Regelvorrichtung immer genau die Frequenz abbildet, die sich aus der zeitlichen Differenz, mit anderen Worten dem Phasenunterschied, zwischen dem ersten elektrischen Signal und dem zweiten elektrischen Signal ergibt, bleibt die Frequenz immer gleich, egal welche Temperaturveränderung vorliegt und welche Zeitverzögerung dadurch der jeweilige Lichtwellenleiter produziert. Denn in jedem Fall ist die aus der Temperaturveränderung entstehende Zeitverzögerung des ersten Lichtwellenleiters genau gleich mit der Zeitverzögerung des anderen Lichtwellenleiters. Die Differenz beider ist dann immer dieselbe. Somit ist die Frequenz des Steuersignals, das die Regelvorrichtung, insbesondere der ansteuerbare Oszillator, ausgibt, immer dieselbe, ungeachtet jeglicher Temperaturveränderung.

Es sei angemerkt, dass als Temperatur die Temperatur der Umgebung eines jeweiligen Lichtwellenleiters und/oder die Temperatur eines jeweiligen Lichtwellenleiters verstanden werden kann. Die vorbestimmte Temperatur entspricht insbesondere der Temperatur, bei der der erste Lichtwellenleiter derart ausgebildet ist, dass eine zu erzielende Referenzfrequenz für die Taktung der Zeitmessvorrichtung ermöglicht wird. Die vorbestimmte Temperatur kann insbesondere 25 Grad Celsius sein. Es sei angemerkt, dass die Temperaturabweichung eine Temperaturdifferenz zwischen einer aktuellen Temperatur und der vorbestimmten Temperatur ist. Es sei ferner angemerkt, dass eine Messung der aktuellen Temperatur hierbei nicht nötig ist.

Die Hauptfaktoren, die eine Veränderung der Zeitdauer der Lichtreise in einem Lichtwellenleiter bei einer Temperaturveränderung, in diesem Fall der Lichtreise in dem ersten Lichtwellenleiter und dem zweiten Lichtwellenleiter bei einer Temperaturabweichung von der vorbestimmten Temperatur, auslösen, sind die Längenausdehnung der Lichtwellenleiter, ersichtlich an ihrem jeweiligen Ausdehnungskoeffizienten, und die Veränderung der Lichtgeschwindigkeit aufgrund einer Veränderung des Brechungsindexes im jeweiligen Lichtwellenleiter. Somit kann durch eine gezielte Auswahl oder Einstellung des Ausdehnungskoeffizienten und/oder des Brechungsindexes des ersten Lichtwellenleiters und/oder des zweiten Lichtwellenleiters eine gleiche Veränderung der Lichtlaufzeit im ersten Lichtwellenleiter und im zweiten Lichtwellenleiter bei einer Temperaturabweichung von der vorbestimmten Temperatur erzielt werden.

In dieser Hinsicht unterscheiden sich der erste Lichtwellenleiter und der zweite Lichtwellenleiter besonders bevorzugt durch das Material, durch welches das Lichtsignal strömt, und/oder die Länge und/oder den Querschnittsaufbau. Dabei ist der zweite Lichtwellenleiter insbesondere kürzer als der erste Lichtwellenleiter. Durch die Auswahl des lichtdurchlaufenen Materials und/oder der Länge und/oder des Querschnittsaufbaus des ersten Lichtwellenleiters und/oder des zweiten Lichtwellenleiters können deren Ausdehnungskoeffizient und/oder deren Brechungsindex eingestellt werden.

Vorzugsweise kann ein Ausdehnungskoeffizient des ersten Lichtwellenleiters und/oder des zweiten Lichtwellenleiters zwischen 0,41 × 10⁻⁶ K⁻¹ und 8 × 10⁻⁶ K⁻¹ liegen.

Insbesondere kann ein Verhältnis des Ausdehnungskoeffizienten des ersten Lichtwellenleiters zum Ausdehnungskoeffizienten des zweiten Lichtwellenleiters zwischen 1:30 und 1:4, insbesondere 1:16 sein.

Nach einem vorteilhaften Ausführungsbeispiel der Erfindung ist der erste Lichtwellenleiter als Hohlkernfaser ausgebildet, wobei der zweite Lichtwellenleiter als Vollkernfaser ausgebildet ist. Insbesondere kann der zweite Lichtwellenleiter eine Monomode-Faser oder eine Multi-Modefaser sein. Dabei ist ein Verhältnis des Ausdehnungskoeffizienten des ersten Lichtwellenleiters zum Ausdehnungskoeffizienten des zweiten Lichtwellenleiters in vorteilhafter Weise 1:16.

Wie schon beschrieben ist die Reaktion der Zeitdauer der Lichtreise durch einen Lichtwellenleiter auf eine Temperaturveränderung nicht nur durch die Längenveränderung des Lichtwellenleiters gegeben, sondern mindestens ebenso durch die Veränderung des Brechungsindexes des lichtleitenden Materials. So bedingt die Veränderung der Lichtgeschwindigkeit beispielsweise durch reines Quarzglas aufgrund des veränderten Brechungsindexes auch eine sehr wesentliche Zeitverzögerung im Vergleich zur Längenausdehnung des Lichtwellenleiters. Die Veränderung des Brechungsindexes von Luft durch Temperaturveränderung ist hingegen sehr gering. Dadurch ergibt sich ein sehr starker Unterschied zwischen der Reaktion einer Hohlkernfaser auf eine Temperaturveränderung und einer Vollkernfaser, also etwa einer Monomode-Faser oder einer Multimode-Faser.

Da Hohlkernfasern normalerweise aus reinem Quarzglas hergestellt werden, welches nicht mit Germanium dotiert ist, jedoch Vollkernfasern normalerweise mit Germanium dotiert sind, ist auch der Unterschied des Ausdehnungskoeffizienten zwischen den beiden Faserarten gravierend (der Ausdehnungskoeffizient für Hohlkernfasern ist ca. 0,41 × 10⁻⁶, während der von Vollkernfasern ca. 8 × 10⁻⁶ beträgt). Da sowohl der Ausdehnungskoeffizient als auch der Brechungsindex eine Vergrößerung der Zeitdauer der Lichtreise durch die Lichtwellenleiter bei Erhöhung der Temperatur bedeuten, und da sowohl die Ausdehnung, als auch die Brechungsindex-Veränderung bei der Vollkernfaser um ein Vielfaches stärker zum Tragen kommen als bei der Hohlkernfaser, ergibt sich ein ganz gravierender Unterschied in der Zeitdauer-Veränderung bei den beiden Faserarten durch die Temperaturveränderung.

Dies kommt einem Entgegensetzen des ersten Lichtwellenleiters und des zweiten Lichtwellenleiters über die Regelvorrichtung, insbesondere den Phasenvergleicher, zu Gute. Schlussendlich bleibt als die frequenzbestimmende Lichtleitstrecke nur die Differenz der beiden Lichtwellenleiter übrig. Da aber für die Präzision der Zeitmessvorrichtung die Länge der Lichtwellenleiter ganz entscheidend ist, sollte nach Möglichkeit der zweite Lichtwellenleiter so kurz wie möglich und der erste Lichtwellenleiter so lang wie möglich sein. Um dies zu erreichen, sollte das Verhältnis zwischen der Reaktion auf die Temperaturveränderung so groß wie möglich sein. Denn das Verhältnis der Länge der beiden Lichtwellenleiter soll proportional zum Verhältnis der Reaktion auf die Temperaturveränderung sein.

Es sei ferner angemerkt, dass zur einfachen Handhabung dieser Methode der Temperaturkompensation die Reaktion auf die Temperaturveränderung (durch Längenausdehnung und Veränderung des Brechungsindexes) bei beiden Faserarten linear verlaufen sollte.

Eine Temperaturkompensation auf der Seite der Lichtwellenleiter ist bei einer erfassten Absenkung der aktuellen Temperatur auch möglich durch eine Beheizung des ersten Lichtwellenleiters und/oder des zweiten Lichtwellenleiters, so dass eine Temperaturveränderung des ersten Lichtwellenleiters und/oder des zweiten Lichtwellenleiters und somit auch eine Änderung der Lichtlaufzeit im jeweiligen Lichtwellenleiter verhindert wird. Allerdings kann ein Beheizen des ersten Lichtwellenleiters und/oder des zweiten Lichtwellenleiters sehr kompliziert und stromaufwendig sein und zudem die Gefahr bergen, dass die zum diesem Zwecke verwendete Heizvorrichtung nicht absolut perfekt ist, und somit selbst eine gewisse Ungenauigkeit der Zeitmessvorrichtung bewirkt.

Vorzugsweise ist an einem Reflektorende des Lichtwellenleiters der ersten Signalstrecke (erster Lichtwellenleiter) ein Reflektor angeordnet, durch welchen das erste getaktete Lichtsignal in den Lichtwellenleiter der ersten Signalstrecke zurück reflektierbar ist. Die erste Signalstrecke ist hierbei derart ausgebildet, dass an einem Einspeiseende des Lichtwellenleiters der ersten Signalstrecke das reflektierte erste getaktete Lichtsignal in den ersten optoelektrischen Wandler auskoppelbar ist. Somit kann bei gleichbleibender Länge des Lichtwellenleiters der ersten Signalstrecke ein Weg, den das Licht zurücklegen muss, bis dieses von der optoelektrischen Wandlervorrichtung erfasst wird, verdoppelt werden. Somit kann eine gewünschte Referenzfrequenz für die Taktung der Zeitmessvorrichtung bei einem kompakteren Aufbau der Zeitmessvorrichtung erreicht werden. Außerdem können dadurch die Kosten für den Lichtwellenleiter der ersten Signalstrecke und somit auch der Zeitmessvorrichtung reduziert werden. Dies ist besonders vorteilhaft, wenn der Lichtwellenleiter der ersten Signalstrecke hinsichtlich des Aspekts der Präzision der Zeitmessvorrichtung als Hohlkernfaser ausgebildet ist, da eine Hohlkernfaser in Herstellung bzw. Beschaffung sehr aufwendig ist. Beispielsweise würde eine Hohlkernfaser mit einer Länge von 20 m über 95% der Gesamtkosten der Zeitmessvorrichtung ausmachen. Durch das Vorsehen eines Reflektors an einem Reflektorende des Lichtwellenleiters der ersten Signalstrecke kann somit der Kostpreis der Zeitmessvorrichtung um beinahe 50% gesenkt werden.

Vorzugsweise ist der Reflektor als Hohlspiegel ausgebildet. Der Hohlspiegel ist dabei in vorteilhafter Weise eingerichtet, aus dem Lichtwellenleiter austretendes, divergierendes Licht wieder zu bündeln. Insbesondere kann der Hohlspiegel ein sphärischer Hohlspiegel sein. Es ist allerdings auch möglich, dass der Reflektor eine andere Art von Spiegel ist, der sich insbesondere zur Rückreflexion des am Reflektorende ankommenden Lichtsignals eignet. Der Reflektor kann nach einer alternativen vorteilhaften Ausgestaltung der Erfindung als Planspiegel ausgebildet sein, der direkt am Reflektorende, also direkt an dem entsprechenden Ausgang, des entsprechenden Lichtwellenleiters angeordnet ist. Dazu kann direkt am Reflektorende des Lichtwellenleiters in vorteilhafter Weise eine Endkappe angeordnet sein, deren Innenfläche, d.h. die dem Reflektorende des Lichtwellenleiters zugewandte Fläche der Endkappe, verspiegelt ist. Somit kann ermöglicht werden, dass nach der Reflektion kein oder wenig Licht verloren geht. Die Ausgestaltung der Erfindung mit der verspiegelten Endkappe weist den weiteren Vorteil auf, dass, wenn am Reflektorende beispielsweise zusätzlich zu einem Hohlspiegel eine separate Endkappe vorgesehen ist, ein separates Bauteil, und die damit verbundene Justierung gespart werden kann.

Die erste Signalstrecke umfasst vorzugsweise am Einspeiseende des Lichtwellenleiters einen optischen Splitter, der zum Auskoppeln des reflektierten ersten getakteten Lichtsignals in den ersten optoelektrischen Wandler ausgebildet ist. Bevorzugt umfasst der optische Splitter einen halbtransparenten Spiegel oder einen Faserteiler.

Vorzugsweise kann die elektrooptische Wandlervorrichtung ferner eine Linse zwischen dem optischen Splitter und dem elektrooptischen Wandler umfassen. Die Linse ist insbesondere ausgebildet, vom elektrooptischen Wandler emittiertes Licht derart zu brechen, dass sich das Licht in paralleler Richtung ausbreitet. Dazu kann in vorteilhafter Weise eine Sammellinse verwendet werden. Dabei liegt ein Brennpunkt der Sammellinse in vorteilhafter Weise auf dem Punkt, aus dem das durch den elektrooptischen Wandler erzeugtes Licht emittiert wird. Die Linse kann aber auch darauf ausgelegt sein, divergierendes Licht, welches vom elektrooptischen Wandler emittiert wird, zu sammeln und auf einen Punkt, insbesondere auf das Zentrum des ersten Lichtwellenleiters zu fokussieren.

Im Rahmen der vorliegenden Erfindung kann die Linse in vorteilhafter Weise ein einziges Linsenelement oder ein optisches System mit mindestens zwei Linsenelementen umfassen.

Vorzugsweise umfasst ein jeweiliger elektrooptischer Wandler der elektrooptischen Wandlervorrichtung einen Halbleiterlaser oder eine Leuchtdiode. Das heißt, dass bei den oben beschriebenen Ausgestaltungen der Zeitmessvorrichtung der einzige elektrooptische Wandler der elektrooptischen Wandlervorrichtung oder der erste elektrooptische Wandler und/oder der zweite elektrooptische Wandler jeweils einen Halbleiterlaser oder eine Leuchtdiode umfasst/umfassen. Der Halbleiterlaser kann insbesondere ein Pigtail-Halbleiterlaser sein. Entsprechend kann die Leuchtdiode eine Pigtail-Leuchtdiode sein.

Vorzugsweise umfasst ein jeweiliger optoelektrischer Wandler eine Fotodiode. Die Fotodiode ist eingerichtet, das entsprechende getaktete Lichtsignal in das entsprechende elektrische Signal umzuwandeln.

Die Nutzsignalerzeugungsvorrichtung kann im Rahmen der vorliegenden Erfindung auch als elektronische Nutzsignalerzeugungsvorrichtung bezeichnet werden.

Zum Erzeugen des oben genannten Nutzsignals kann die Nutzsignalerzeugungsvorrichtung vorzugsweise einen Impulszähler (Binärzähler) umfassen. Dabei ist der Impulszähler in vorteilhafter Weise eingerichtet, das Steuersignal zu zählen. Die Nutzsignalerzeugungsvorrichtung ist dabei vorteilhafterweise eingerichtet, das Nutzsignal zu erzeugen, wenn ein Zählwert des Steuersignals gleich mit einem vorbestimmten Zählwert ist. Der vorbestimmte Zählwert ist vorteilhafterweise auf eine Frequenz, die auf einer Lichtlaufzeit im Lichtwellenleiter der ersten Signalstrecke basiert, eingestellt.

Alternativ kann die Nutzsignalerzeugungsvorrichtung zum Erzeugen des oben genannten Nutzsignals in vorteilhafter Weise einen Frequenzteiler umfassen. Der Frequenzteiler ist eingerichtet, die Frequenz des Steuersignals zu teilen. Hierbei entspricht das Nutzsignal vorteilhafterweise dem Ausgangssignal des Frequenzteilers. Dabei kann die Frequenz des Steuersignals insbesondere einem Vielfachen von zwei, insbesondere einer Zweierpotenz, wie etwa 524288 Hz oder 1048576 Hz, entsprechen. Die Frequenz des Steuersignals kann dabei mittels des Frequenzteilers in vorteilhafter Weise auf 1 Hz oder eine andere Frequenz wie z.B. 8 Hz heruntergebrochen werden. Die heruntergebrochene Frequenz entspricht beispielsweise bei einer als Uhr ausgebildeten Zeitmessvorrichtung dem Nutzsignal, basierend auf dem die Uhranzeigevorrichtung eingerichtet ist, die Uhrzeit anzuzeigen. Es sei angemerkt, dass bei einem Nutzsignal mit einer Frequenz von z.B. 8 Hz der Sprung eines Sekundenzeigers einer mechanischen Uhranzeigevorrichtung, welcher dann 8 Mal pro Sekunde stattfindet, vom Betrachter nicht mehr als "Sprung" wahrgenommen wird.

Zum Erzeugen des Nutzsignals ist auch eine Kombination eines Frequenzteilers mit einem Impulszähler möglich. Dabei ist der Frequenzteiler vorteilhafterweise signaltechnisch vor dem Impulszähler angeordnet. In vorteilhafter Weise ist die Frequenz des Steuersignals in einem ersten Schritt zum Erreichen einer Zwischenfrequenz durch den Frequenzteiler halbierbar, insbesondere mehrfach halbierbar. In einem zweiten Schritt ist die Zwischenfrequenz mittels des Impulszählers auf eine gewünschte Frequenz bzw. eine Nutzfrequenz bringbar. Hierbei ist die Nutzsignalerzeugungsvorrichtung vorteilhafterweise eingerichtet, das Nutzsignal zu erzeugen, wenn ein Zählwert eines Ausgangssignals des Frequenzteilers gleich mit einem vorbestimmten Zählwert ist. Hierbei ist der vorbestimmte Zählwert vorteilhafterweise basierend auf der durch den Frequenzteiler erreichten Zwischenfrequenz eingestellt. Die Vorgehensweise einer Halbierung, insbesondere einer mehrfachen Halbierung, der Frequenz des Schwingkristalls in einem ersten Schritt zum Erreichen einer Zwischenfrequenz und einer Herunterzählung der Zwischenfrequenz auf eine gewünschte Frequenz in einem zweiten Schritt ist besonders vorteilhaft bei einer Zeitmessvorrichtung, bei der das Steuersignal eine hohe Frequenz, wie z.B. 8,88 MHz oder 10 MHz, aufweist. Somit kann Strom gegenüber einem einfachen Herunterzählen der Frequenz des Steuersignals gespart werden.

Im Falle, dass das Steuersignal analog ist, umfasst die Nutzsignalerzeugungsvorrichtung in vorteilhafter Weise eine Vorrichtung zum Umwandeln des analogen Steuersignals in ein digitales Signal.

Nach einer vorteilhaften Ausgestaltung einer als Uhr ausgebildeten Zeitmessvorrichtung ist die Uhranzeigevorrichtung eine mechanische Uhranzeigevorrichtung. Die Uhr umfasst dabei vorzugsweise eine Antriebsvorrichtung, durch die die mechanische Uhranzeigevorrichtung bewegbar ist. Hierbei ist die Antriebsvorrichtung in vorteilhafter Weise mittels des Nutzsignals ansteuerbar. Insbesondere kann die Uhranzeigevorrichtung einen Stundenzeiger und/oder einen Minutenzeiger und/oder einen Sekundenzeiger umfassen.

Vorzugsweise kann die Uhr ferner ein Zahnradwerk umfassen. Dabei ist die Antriebsvorrichtung zum Antreiben des Zahnradwerks eingerichtet. Die Uhranzeigevorrichtung ist mit dem Zahnradwerk verbunden und durch das Zahnradwerk bewegbar. Das Zahnradwerk umfasst vorzugsweise zumindest ein Stundenrad und/oder ein Minutenrad und/oder ein Sekundenrad und/oder ein Kleinbodenrad.

Die Antriebsvorrichtung ist vorzugsweise als Schrittmotor ausgebildet.

Nach einer alternativen vorteilhaften Ausgestaltung einer als Uhr ausgebildeten Zeitmessvorrichtung ist die Uhranzeigevorrichtung eine elektronische Uhranzeigevorrichtung, die zum Anzeigen der Uhrzeit basierend auf dem Nutzsignal ausgebildet ist.

Des Weiteren umfasst die Zeitmessvorrichtung vorzugsweise eine Stromversorgungsvorrichtung, welche eingerichtet ist, die elektrooptische Wandlervorrichtung und/oder die Regelvorrichtung und/oder die Nutzsignalerzeugungsvorrichtung und/oder die Antriebsvorrichtung und/oder - im Falle einer als Uhr ausgebildeten Zeitmessvorrichtung - die Uhranzeigevorrichtung, falls diese als elektronische Uhranzeigevorrichtung ausgebildet ist, mit Strom zu versorgen.

Die Stromversorgungsvorrichtung kann vorzugsweise mindestens einen Akku umfassen. Der mindestens eine Akku kann vorzugsweise durch eine Energy-Harvesting-Vorrichtung aufgeladen werden. Die Energy-Harvesting-Vorrichtung kann vorzugsweise mindestens einen Thermogenerator und/oder mindestens eine Solarzelle umfassen. Der Thermogenerator kann insbesondere ein oder mehrere Thermoelemente aufweisen.

Es sei angemerkt, dass im Rahmen der vorliegenden Erfindung der Lichtwellenleiter der ersten Signalstrecke auch bei Zeitmessvorrichtungen, die nur einen einzigen Lichtwellenleiter, nämlich den Lichtwellenleiter der ersten Signalstrecke aufweisen, als erster Lichtwellenleiter bezeichnet werden kann.

Weitere Einzelheiten, Vorteile und Merkmale der vorliegenden Erfindung ergeben sich aus nachfolgender Beschreibung von Ausführungsbeispielen anhand der Zeichnung, wobei gleiche bzw. funktional gleiche Bauelemente jeweils mit dem gleichen Bezugszeichen bezeichnet sind. Es zeigt:
- Fig. 1: eine vereinfachte schematische Ansicht einer Zeitmessvorrichtung gemäß einem ersten Ausführungsbeispiel der vorliegenden Erfindung,
- Fig. 2: eine vereinfachte schematische Ansicht eines Bereichs der Zeitmessvorrichtung gemäß dem ersten Ausführungsbeispiel,
- Fig. 3: eine Schaltung eines Phasenvergleichers der Zeitmessvorrichtung gemäß dem ersten Ausführungsbeispiel,
- Fig. 4: ein beispielhaftes Ablaufdiagramm des Phasenvergleichers von Fig. 3,
- Fig. 5: eine vereinfachte schematische Ansicht eines Bereichs einer Zeitmessvorrichtung gemäß einem zweiten Ausführungsbeispiel der vorliegenden Erfindung,
- Fig. 6: eine vereinfachte schematische Ansicht eines Bereichs einer Zeitmessvorrichtung gemäß einem dritten Ausführungsbeispiel der vorliegenden Erfindung,
- Fig. 7: eine vereinfachte schematische Ansicht eines Bereichs einer Zeitmessvorrichtung gemäß einem vierten Ausführungsbeispiel der vorliegenden Erfindung,
- Fig. 8: eine vereinfachte schematische Ansicht eines Bereichs einer Zeitmessvorrichtung gemäß einem fünften Ausführungsbeispiel der vorliegenden Erfindung,
- Fig. 9: eine vereinfachte schematische Ansicht eines Bereichs einer Zeitmessvorrichtung gemäß einem sechsten Ausführungsbeispiel der vorliegenden Erfindung,
- Fig. 10: eine vereinfachte schematische Ansicht eines Bereichs einer Zeitmessvorrichtung gemäß einem siebten Ausführungsbeispiel der vorliegenden Erfindung,
- Fig. 11: eine vereinfachte schematische Ansicht eines Bereichs einer Zeitmessvorrichtung gemäß einem achten Ausführungsbeispiel der vorliegenden Erfindung,
- Fig. 12: eine vereinfachte schematische Ansicht eines Bereichs einer Zeitmessvorrichtung gemäß einem neunten Ausführungsbeispiel der vorliegenden Erfindung, und
- Fig. 13: eine vereinfachte schematische Ansicht eines Bereichs einer Zeitmessvorrichtung gemäß einem zehnten Ausführungsbeispiel der vorliegenden Erfindung.

Nachfolgend wird unter Bezugnahme auf die Figuren 1 bis 4 eine Zeitmessvorrichtung 100 gemäß einem ersten Ausführungsbeispiel der vorliegenden Erfindung im Detail beschrieben.

Wie aus Figur 1 ersichtlich ist, ist die Zeitmessvorrichtung 100 als Uhr, insbesondere Armbanduhr, ausgebildet und weist somit zwei Anschlüsse 140 für ein Armband 160 auf. Es ist allerdings auch möglich, dass die Zeitmessvorrichtung 100 eine Wanduhr, eine Standuhr, eine Tischuhr oder eine Uhr von einem anderen Typ ist.

Die Zeitmessvorrichtung 100 umfasst weiterhin ein Uhrgehäuse 110 und ein daran angeordnetes Uhrglas 150, ein Zifferblatt 120, ein Stellrad 170 sowie drei Zeiger 130 für die Anzeige der Stunden, Minuten und Sekunden auf. Die Zeiger 130 sind Teile einer mechanischen Uhranzeigevorrichtung 106 zum Anzeigen der Uhrzeit.

Weiterhin umfasst die Zeitmessvorrichtung 100 eine Taktgeberanordnung 101, ein Zahnradwerk 105 und eine Antriebsvorrichtung 104 zum Antreiben des Zahnradwerks 105. Die Antriebsvorrichtung 104 ist insbesondere ein Schrittmotor. Das Zahnradwerk 105 ist mit der mechanischen Uhranzeigevorrichtung 106 verbunden, so dass die Zeiger 130 der Uhranzeigevorrichtung 106 bewegt werden. Insbesondere umfasst das Zahnradwerk 105 zumindest ein Stundenrad, ein Minutenrad und ein Sekundenrad, die jeweils mit einem der Zeiger 130 verbunden sind.

Die Taktgeberanordnung 101 ist eingerichtet, eine für die Taktung der Zeitmessvorrichtung 100 relevante Frequenz zu bestimmen. Teil der Taktgeberanordnung 101 ist eine Nutzsignalerzeugungsvorrichtung 103, die zum Erzeugen eines die Zeit taktenden Nutzsignals basierend auf einer Frequenz eines Steuersignals ausgebildet ist. Dazu kann die Nutzsignalerzeugungsvorrichtung 103 einen Impulszähler aufweisen. Wenn das Steuersignal ein analoges Signal ist, kann bei der Nutzsignalerzeugungsvorrichtung 103 eine Vorrichtung zum Umwandeln des analogen Steuersignals in ein digitales (impulsartiges) Signal vorgesehen sein.

Basierend auf dem Nutzsignal wird die Antriebsvorrichtung 104 angesteuert, um das Zahnradwerk 105 zu bewegen.

Aus Figur 2 erkennt man, dass die Zeitmessvorrichtung 100 ferner eine elektrooptische Wandlervorrichtung 1, eine optoelektrische Wandlervorrichtung 2, eine erste Signalstrecke 3, eine zweite Signalstrecke 4 und eine Regelvorrichtung (Regeleinheit) 5 umfasst. Diese Komponenten sind Teile der Taktgeberanordnung 101 und bilden ein Schwingsystem 102.

In diesem Ausführungsbeispiel weist die optoelektrische Wandlervorrichtung 2 einen ersten optoelektrischen Wandler 21 und einen zweiten optoelektrischen Wandler 22 auf. Der erste optoelektrische Wandler 21 und/oder der zweite optoelektrische Wandler 22 kann/können jeweils eine Fotodiode umfassen.

Die erste Signalstrecke 3 umfasst einen Lichtwellenleiter (erster Lichtwellenleiter) 61 und führt von der elektrooptischen Wandlervorrichtung 1 über den Lichtwellenleiter 61 zur optoelektrischen Wandlervorrichtung 2. Dadurch umfasst die erste Signalstrecke 3 zusätzlich zum Lichtwellenleiter 61 den ersten optoelektrischen Wandler 21. Die zweite Signalstrecke 4 führt von der elektrooptischen Wandlervorrichtung 1 zur optoelektrischen Wandlervorrichtung 2 und umfasst somit den zweiten optoelektrischen Wandler 22. Somit umfassen die erste Signalstrecke 3 und die zweite Signalstrecke 4 jeweils die optoelektrische Wandlervorrichtung 2 teilweise.

Die elektrooptische Wandlervorrichtung 1 ist zum Einspeisen eines ersten getakteten Lichtsignals in die erste Signalstrecke 3, insbesondere in den Lichtwellenleiter 61, und eines zweiten getakteten Lichtsignals in die zweite Signalstrecke 4 ausgebildet. Dazu weist die elektrooptische Wandlervorrichtung 1 einen einzigen elektrooptischen Wandler 10 und einen optischen Splitter 13 auf. Der elektrooptische Wandler 10, der insbesondere einen Halbleiterlaser oder eine Leuchtdiode aufweisen kann, ist eingerichtet ein getaktetes Lichtsignal zu erzeugen. Hierbei ist der optische Splitter 13 zum Splitten des getakteten Lichtsignals, welches durch den elektrooptischen Wandler 10 erzeugbar ist, in das erste getaktete Lichtsignal und das zweite getaktete Lichtsignal ausgebildet.

Durch die optoelektrische Wandlervorrichtung 2 sind ein erstes elektrisches Signal basierend auf dem ersten getakteten Lichtsignal und ein zweites elektrisches Signal basierend auf dem zweiten getakteten Lichtsignal erzeugbar. Insbesondere ist der erste optoelektrische Wandler 21 zum Erzeugen des ersten elektrischen Signals und der zweite optoelektrische Wandler 22 zum Erzeugen des zweiten elektrischen Signals ausgebildet.

Der erste optoelektrische Wandler 21 und der zweite optoelektrische Wandler 22 sind in vorteilhafter Weise identisch ausgebildet. Mit anderen Worten sind die beiden optoelektrischen Wandler 21, 22 baugleich, so dass eine durch den ersten optoelektrischen Wandler 21 verursachte Signalverzögerung gleich mit einer durch den zweiten optoelektrischen Wandler 22 verursachte Signalverzögerung ist. Dabei ist der zweite optoelektrische Wandler 22 direkt nach der elektrooptischen Wandlervorrichtung 1, insbesondere direkt nach dem optischen Splitter 13, angeordnet. Insbesondere ist der zweite optoelektrische Wandler 22 direkt mit dem optischen Splitter 13 verbunden. Es sei an dieser Stelle angemerkt, dass in diesem Ausführungsbeispiel aus Darstellungsgründen die direkte Verbindung zwischen dem zweiten optoelektrischen Wandler 22 mit dem optischen Splitter 13 durch eine Linie dargestellt ist.

Somit sind die erste Signalstrecke 3 und die zweite Signalstrecke 4 derart ausgebildet, dass eine Laufzeit des ersten getakteten Lichtsignals in der ersten Signalstrecke 3 und eine Laufzeit des zweiten getakteten Lichtsignals in der zweiten Signalstrecke 4 unterschiedlich voneinander sind. Insbesondere unterscheidet sich die Laufzeit des ersten getakteten Lichtsignals in der ersten Signalstrecke 3 von der Laufzeit des zweiten getakteten Lichtsignals in der zweiten Signalstrecke 4 aufgrund der baugleichen optoelektrischen Wandler 21, 22 nur durch die Laufzeit des ersten getakteten Lichtsignals im Lichtwellenleiter 61.

Es ist gemäß einer Abänderung des ersten Ausführungsbeispiels allerdings auch möglich, dass der erste optoelektrische Wandler 21 und der zweite optoelektrische Wandler 22 unterschiedlich ausgebildet sind und/oder dass der elektrooptische Wandler 10 mit dem zweiten optoelektrischen Wandler 22 über einen Lichtwellenleiter verbunden ist. Im letzteren Fall ist der Lichtwellenleiter Teil der zweiten Signalstrecke 4. Der Lichtwellenleiter der zweiten Signalstrecke 4 ist dabei kürzer, insbesondere viel kürzer, als der Lichtwellenleiter 61 der ersten Signalstrecke 3. Hierbei ist der Lichtwellenleiter 61 der ersten Signalstrecke 3 vorzugsweise um zumindest das 10-fache, vorzugsweise um zumindest das 30-fache, länger als der Lichtwellenleiter der zweiten Signalstrecke 4. Bei dieser Ausgestaltung kann der Lichtwellenleiter 61 der ersten Signalstrecke 3 als ein erster Lichtwellenleiter und der Lichtwellenleiter der zweiten Signalstrecke 4 als ein zweiter Lichtwellenleiter bezeichnet werden.

Die Regelvorrichtung 5 ist ausgebildet, basierend auf einem Phasenunterschied zwischen dem ersten elektrischen Signal und dem zweiten elektrischen Signal das zuvor erwähnte Steuersignal, basierend auf dessen Frequenz das Nutzsignal durch die Nutzsignalerzeugungsvorrichtung 103 erzeugbar ist, zu erzeugen und mittels dessen die elektrooptische Wandlervorrichtung 1 zum Erzeugen der beiden Lichtsignale zu steuern.

Insbesondere ist vorgesehen, dass in der elektrooptischen Wandlervorrichtung 1 für die beiden Signalstrecken 3, 4 basierend auf dem Steuersignal zwei Lichtsignale (erstes und zweites Lichtsignal) mit gleicher Frequenz und ohne Phasenverschiebung erzeugt werden. Erst durch die unterschiedlichen Laufzeiten in den beiden Signalstrecken 3, 4 unterscheiden sich die beiden Lichtsignale durch eine Phasenverschiebung.

Dazu umfasst die Regelvorrichtung 5 einen Phasenvergleicher 50, einen Schleifenfilter 51 zum Integrieren eines Ausgangssignals des Phasenvergleichers 50 und einen von einem Ausgangssignal des Schleifenfilters 51 ansteuerbaren Oszillator 52.

Der Phasenvergleicher 50 hat einen ersten Eingang 501 und einen zweiten Eingang 502. Der erste Eingang 501 ist eingerichtet, das erste elektrische Signal zu empfangen, wobei der zweite Eingang 502 eingerichtet ist, das zweite elektrische Signal zu empfangen. Hierfür sind der erste Eingang 501 mit dem ersten optoelektrischen Wandler 21 und der zweite Eingang 502 mit dem zweiten optoelektrischen Wandler 22 verbunden. Der Phasenvergleicher 50 ist eingerichtet, eine Phase des ersten elektrischen Signals und eine Phase des zweiten elektrischen Signals miteinander zu vergleichen und den dazwischen entstehenden Phasenunterschied (Phasendifferenz) als Ausgangssignal auszugeben. Der genaue Aufbau und die Funktionsweise des Phasenvergleichers 50 wird näher später anhand von den Figuren 3 und 4 erläutert.

Der Schleifenfilter 51 ist in vorteilhafter Weise als Integrator ausgebildet, der eingerichtet ist, das Ausgangssignal des Phasenvergleichers 50 zu integrieren und in eine Gleichspannung umzuwandeln. Als der Schleifenfilter 51 kann alternativ ein RC-Glied oder eine Anordnung aus einer Ladungspumpe und einem Kondensator verwendet werden. Je größer die Differenz zwischen der Zeitdauer des eingehenden ersten elektrischen Signals und der Zeitdauer des eingehenden zweiten elektrischen Signals ist, umso höher ist die Gleichspannung, welche vom Schleifenfilter 51 für den nachfolgenden ansteuerbaren Oszillator 52 produziert wird.

Der ansteuerbare Oszillator 52 ist als spannungsgesteuerter Oszillator (VCO; voltage controlled oscillator) ausgebildet. Alternativ ist es möglich, dass der ansteuerbare Oszillator 52 einen einstellbaren piezoelektrischen Schwingkristall mit einem Trimmkondensator umfasst. Dabei kann der Trimmkondensator insbesondere als eine Kapazitätsdiode ausgebildet sein. Als der piezoelektrische Schwingkristall kann vorzugsweise ein Turmalinkristall benutzt werden.

Das Ausgangssignal des ansteuerbaren Oszillators 52 entspricht oder basiert zumindest auf dem Steuersignal, mittels dessen die elektrooptische Wandlervorrichtung 1, insbesondere der elektrooptische Wandler 10, steuerbar ist.

Die Regelvorrichtung 5 kann je nach Anwendung oder Ausgestaltung der Zeitmessvorrichtung 100 als Hardware und/oder Software implementiert sein. D.h., dass die Komponenten der Regelvorrichtung 5 ausschließlich als Software oder Hardware realisiert sind oder dass die Regelvorrichtung 5 als eine Kombination von Hardware und Software ausgestaltet ist.

Zur Stromversorgung der elektrooptischen Wandlervorrichtung 1, der Regelvorrichtung 5, der Nutzsignalerzeugungsvorrichtung 103 und die Antriebsvorrichtung 104 umfasst die Zeitmessvorrichtung 100 eine Stromversorgungsvorrichtung.

Die Stromversorgungsvorrichtung kann mindestens einen Akku umfassen. Der mindestens eine Akku kann vorzugsweise durch eine Energy-Harvesting-Vorrichtung aufgeladen werden, die vorzugsweise mindestens einen Thermogenerator und/oder mindestens eine Solarzelle umfasst.

Durch die elektrooptische Wandlervorrichtung 1, die erste Signalstrecke 3, die zweite Signalstrecke 4, die optoelektrische Wandlervorrichtung 2 und die Regelvorrichtung 5, die mit der elektrooptischen Wandlervorrichtung 1 signaltechnisch verbunden ist, ist eine Regelschleife, insbesondere eine Phasenregelschleife, gebildet. Das heißt, dass das oben erwähnte Schwingsystem 102 als Regelschleife, insbesondere als Phasenregelschleife, ausgebildet ist.

Die Regelschleife kann die Frequenz des Steuersignals, mit welcher der elektrooptische Wandler 10 getaktet wird, einrasten und somit die Frequenz des Schwingsystems 102 auf einen konstanten Wert einfrieren. Insbesondere lässt die Regelschleife das Ausgangssignal des ansteuerbaren Oszillators 52 auf ein Eingangssignal des Phasenvergleichers 50 einrasten und garantiert somit eine konstante, immer gleiche Frequenz des Schwingsystems 102, welche als Ausgangsbasis für die Taktung der Zeitmessvorrichtung 100 dient.

In Figur 3 ist eine Schaltung des Phasenvergleichers 50 dargestellt, wodurch sich sein genauer Aufbau ergibt. In Figur 4 ist ein Ablaufdiagramm des Phasenvergleichers 50 gezeigt.

Aus Figur 3 ergibt sich, dass der Phasenvergleicher 50 den ersten Eingang 501, den zweiten Eingang 502, ein erstes, insbesondere taktflankengesteuertes, D-Flipflop (DFF) 53, ein zweites, insbesondere taktflankengesteuertes, D-Flipflop (DFF) 54, und ein UND-Gatter 55 umfasst.

Das erste D-Flipflop 53 weist einen D-Eingang (Setzeingang) 531, einen Q-Ausgang 534, einen Rücksetzeingang 533 ("reset") und einen nicht negierten Takteingang 532 auf. Entsprechend weist das zweite D-Flipflop 54 einen D-Eingang (Setzeingang) 541, einen Q-Ausgang 544, einen Rücksetzeingang 543 ("reset") und einen nicht negierten Takteingang 542 auf. Die Takteingänge 532, 542 reagieren jeweils nur auf eine positive (steigende) Signalflanke.

Am D-Eingang 531 des ersten D-Flipflops 53 liegt ein High-Pegel. Der erste Eingang 501 des Phasenvergleichers 50 ist mit dem Takteingang 532 des ersten D-Flipflops 53 und einem ersten Eingang 551 des UND-Gatters 55 verbunden, wobei der zweite Eingang 502 des Phasenvergleichers 50 mit dem Takteingang 542 des zweiten D-Flipflops 54 und einem zweiten Eingang 552 des UND-Gatters 55 verbunden ist. Der Rücksetzeingang 533 des ersten D-Flipflops 53 und der Rücksetzeingang 543 des zweiten D-Flipflops 54 sind mit einem Ausgang 553 des UND-Gatters 55 verbunden. Der Q-Ausgang 534 des ersten D-Flipflops 53 ist mit dem Q-Ausgang 544 des zweiten D-Flipflops 54 mittels eines Subtrahierers 56 verbunden. Insbesondere sind die beschriebenen Verbindungen direkte Verbindungen, d.h. ohne Zuschaltung einer weiteren Komponente zwischen den jeweiligen miteinander verbundenen Komponenten.

Die Bezeichnung "REF" in der Schaltung von Figur 3 steht für "Referenzsignal", welches dem ersten elektrischen Signal entspricht. Die Bezeichnung "VCO" steht für "voltage controlled oscillator" und deutet ein VCO-Signal an, welches dem zweiten elektrischen Signal entspricht. Die Bezeichnung "PD" steht für "Phasendifferenz" und entspricht dem Ausgangssignal des Phasenvergleichers 50. "Reset" deutet ein reset-Signal an, wobei "up" für ein up-Signal und "down" für ein down-Signal steht. Das up-Signal entspricht einem Ausgangsignal des ersten D-Flipflops 53 und das down-Signal einem Ausgangsignal des zweiten D-Flipflops 54.

Im Folgenden wird die Funktionsweise des Phasenvergleichers 50 anhand vom Ablaufdiagramm von Figur 4 erklärt.

Bei der ersten steigenden Flanke des VCO-Signals (zweites elektrisches Signal) übernimmt das zweite (untere) D-Flipflop 54 den high-Pegel am D-Eingang 541 und setzt den Q-Ausgang 544 des zweiten D-Flipflops 54 auf high-Level. Dadurch wird das down-Signal "high" (Pfeil 201).

Nach der Verzögerungszeit des Lichts durch den Lichtwellenleiter 61 der ersten Signalstrecke 3 erscheint die steigende Flanke am ersten Eingang 501 des Phasenvergleichers 50, welcher auch als REF-Eingang bezeichnet wird, und das erste (obere) D-Flipflop 53 übernimmt ebenfalls den high-Pegel vom D-Eingang 531 und setzt das up-Signal am Q-Ausgang 534 auf "high" (Pfeil 202).

Im Gegensatz zu einem üblichen Phasenvergleicher 50, bei dem ein Rücksetzen der Flipflops erfolgt, wenn beide Ausgangssignale der Flipflops auf "high-Level" sind, erfolgt das Rücksetzen des ersten D-Flipflops 53 und des zweiten D-Flipflops 54 beim Phasenvergleicher 50 gemäß Figur 3, wenn beide Eingangssignale des Phasenvergleichers 50, d.h. das VCO-Signal und das REF-Signal, "high" sind. Das VCO-Signal ist aber wieder auf "low-level", bevor die steigende Flanke des REF-Signals am Phasenvergleicher 50 ankommt.

Aus diesem Grund erfolgt das Rücksetzen der beiden D-Flipflops 53, 54, erst nach der nächsten Flanke des VCO-Signals, wenn dieses wieder auf "high-Level" liegt. Zu diesem Zeitpunkt ist auch das REF-Signal noch "high" und es wird ein reset-Signal erzeugt (Pfeil 203).

Durch das reset-Signal werden das down-Signal (Pfeil 204) und das up-Signal (Pfeil 205) zurückgesetzt. Der erste down-Puls ist länger als der up-Puls, wodurch einmalig ein falsches Signal an das dem Phasenvergleicher 50 folgenden Schleifenfilter 51 gelangt. Aufgrund der großen Zeitkonstante der Regelung spielt ein einmalig falscher Puls jedoch keine Rolle.

Durch das geänderte Rücksetzen folgt als nächstes eine steigende Flanke am ersten Eingang 501 (REF-Eingang) des Phasenvergleichers 50, wodurch das up-Signal "high" wird (Pfeil 206).

Eine nachfolgende steigende Flanke des VCO-Signals setzt auch das down-Signal kurzzeitig auf "high-Level" (Pfeil 207). Da nun sowohl das REF-Signal als auch das VCO-Signal, d.h. beide Eingänge des UND-Gatters 55 "high" sind (Pfeil 208) erscheint am Ausgang 553 des UND-Gatters 55 ein reset-Signal und sowohl das down-Signal (Pfeil 209) als auch das up-Signal (Pfeil 210) werden zurückgesetzt.

Das up-Signal ist länger auf "high-Level" als das down-Signal, wodurch die Frequenz des ansteuerbaren Oszillators 52 erhöht wird. Dies wiederholt sich in den nachfolgenden Zyklen in gleicher Weise bis der ansteuerbare Oszillator 52 auf der gewünschten Frequenz einrastet.

Die beschriebene Schaltung garantiert die problemfreie zeitliche Sortierung der eingehenden elektrischen Signale, die durch die beiden optoelektrischen Wandler 21, 22 erzeugbar sind, nämlich des ersten elektrischen Signals und des zweiten elektrischen Signals. Somit ermöglicht der Phasenvergleicher 50 ein Einrasten der Regelschleife auf die selbstgenerierte Frequenz. Insbesondere ist die beschriebene Schaltung des Phasenvergleichers 50 vorteilhaft in dem Fall, dass zu Beginn (nach dem Einschalten) eine Periodendauer T = 1/f des VCO-Signals größer als die Laufzeit des ersten elektrischen Signals im Lichtwellenleiter 61 der ersten Signalstrecke 3 ist. Wenn zu Beginn (nach dem Einschalten) eine Periodendauer T = 1/f des VCO-Signals nicht größer als die Laufzeit des ersten elektrischen Signals im Lichtwellenleiter 61 der ersten Signalstrecke 3 ist, kann auch ein üblicher Phasenvergleicher für den Phasenvergleicher 50 benutzt werden.

Die vorgeschlagene als Uhr ausgebildete Zeitmessvorrichtung 100 hat insbesondere den Vorteil, dass das Schwingsystem 102 von den Verzögerungen durch die Elektronik-Bauteile freigestellt wird und die Frequenz des Schwingsystems 102, die für die Taktung der Zeitmessvorrichtung 100 relevant ist, grundsätzlich, insbesondere ausschließlich, von der Dauer der Reise des ersten getakteten Lichtsignals durch den Lichtwellenleiter 61 der ersten Signalstrecke 3 bzw. von der Lichtgeschwindigkeit im Lichtwellenleiter 61 der ersten Signalstrecke 3 und von der Länge des Lichtwellenleiters 61 abhängig ist.

Figur 5 bezieht sich auf eine als Uhr ausgebildete Zeitmessvorrichtung 100 gemäß einem zweiten Ausführungsbeispiel der Erfindung.

Die Zeitmessvorrichtung 100 gemäß dem zweiten Ausführungsbeispiel unterscheidet sich von der Zeitmessvorrichtung 100 gemäß dem ersten Ausführungsbeispiel durch die folgende Ausgestaltung des Schwingsystems 102:
Hierbei weist die erste Signalstrecke 3 einen ersten Lichtwellenleiter 61 und die zweite Signalstrecke 4 einen zweiten Lichtwellenleiter 62 auf. Das heißt, dass die elektrooptische Wandlervorrichtung 1 mit dem ersten optoelektrischen Wandler 21 über den ersten Lichtwellenleiter 61 und mit dem zweiten optoelektrischen Wandler 22 über den zweiten Lichtwellenleiter 62 verbunden ist. Insbesondere ist der zweite optoelektrische Wandler 22 im Gegensatz zur Zeitmessvorrichtung 100 gemäß dem ersten Ausführungsbeispiel, bei der eine direkte Verbindung zwischen dem optischen Splitter 13 der elektrooptischen Wandlervorrichtung 1 und dem zweiten optoelektrischen Wandler 22 vorliegt, über den zweiten Lichtwellenleiter 62 mit dem optischen Splitter 13 der elektrooptischen Wandlervorrichtung 1 verbunden. Der erste Lichtwellenleiter 61 und der zweite Lichtwellenleiter 62 können insbesondere parallel zueinander verlaufen.

Der erste Lichtwellenleiter 61 und der zweite Lichtwellenleiter 62 sind derart ausgebildet, dass eine Laufzeit des ersten getakteten Lichtsignals im ersten Lichtwellenleiter 61 und eine Laufzeit des zweiten getakteten Lichtsignals im zweiten Lichtwellenleiter 62 bei einer vorbestimmten Temperatur unterschiedlich voneinander sind.

Ferner sind der erste Lichtwellenleiter 61 und der zweite Lichtwellenleiter 62 derart ausgebildet, dass eine Veränderung der Laufzeit des ersten getakteten Lichtsignals im ersten Lichtwellenleiter 61 bei einer vorbestimmten Temperaturabweichung von der vorbestimmten Temperatur gleich mit einer Veränderung der Laufzeit des zweiten getakteten Lichtsignals im zweiten Lichtwellenleiter 62 bei derselben vorbestimmten Temperaturabweichung ist. Dies bedeutet, dass beispielsweise bei einer Erhöhung der Laufzeit des ersten getakteten Lichtsignals um "n" Nanosekunden aufgrund einer Temperaturveränderung der zweite Lichtwellenleiter 62 derart ausgebildet ist, dass sich die Laufzeit des zweiten getakteten Lichtsignals im zweiten Lichtwellenleiter 62 bei derselben Temperaturveränderung auch um "n" Nanosekunden erhöht.

Um dies zu erzielen, können sich der erste Lichtwellenleiter 61 und der zweite Lichtwellenleiter 62 durch das Material, durch welches Licht strömbar ist, und/oder die Länge und/oder den Querschnittsaufbau unterscheiden. Dabei ist der zweite Lichtwellenleiter 62 kürzer als der erste Lichtwellenleiter 61. Vorzugsweise ist hierbei der erste Lichtwellenleiter 61 um zumindest das 10-fache, vorzugsweise zumindest das 30-fache, länger als der zweite Lichtwellenleiter 62.

Insbesondere kann der erste Lichtwellenleiter 61 als Hohlkernfaser ausgebildet sein, wobei der zweite Lichtwellenleiter 62 als Vollkernfaser ausgebildet sein kann. Insbesondere kann dabei der zweite Lichtwellenleiter 62 eine Monomode-Faser oder eine Multimode-Faser sein. Hierbei kann ein Verhältnis des Ausdehnungskoeffizienten des ersten Lichtwellenleiters 61 zum Ausdehnungskoeffizienten des zweiten Lichtwellenleiters 62 zwischen 1:30 und 1:4, insbesondere 1:16 sein.

Die als Uhr ausgebildete Zeitmessvorrichtung 100 gemäß dem zweiten Ausführungsbeispiel weist insbesondere den Vorteil auf, dass eine Temperaturveränderung des ersten Lichtwellenleiters 61, die eine Veränderung der ursprünglichen Länge und des Brechungsindexes des ersten Lichtwellenleiters 61 bewirkt, kompensiert werden kann. Insbesondere kann dafür auf einen Temperatursensor und ein Nachregeln der Frequenzvorgabe für den Impulszähler der Nutzsignalerzeugungsvorrichtung 103 verzichtet werden, wodurch potentielle Messungenauigkeiten eliminiert werden können.

Figur 6 bezieht sich auf eine als Uhr ausgebildete Zeitmessvorrichtung 100 gemäß einem dritten Ausführungsbeispiel der Erfindung.

Die Zeitmessvorrichtung 100 gemäß dem dritten Ausführungsbeispiel unterscheidet sich von der Zeitmessvorrichtung 100 gemäß dem ersten Ausführungsbeispiel durch die folgende Ausgestaltung des Schwingsystems 102:
Hierbei weist die elektrooptische Wandlervorrichtung 1 einen ersten elektrooptischen Wandler 11 und einen zweiten elektrooptischen Wandler 12 auf. Der erste elektrooptische Wandler 11 ist zum Erzeugen des ersten getakteten Lichtsignals und der zweite elektrooptische Wandler 12 zum Erzeugen des zweiten getakteten Lichtsignals ausgebildet. Der erste elektrooptische Wandler 11 kann als Halbleiterlaser oder Leuchtdiode ausgestaltet sein. Dasselbe gilt auch für den zweiten elektrooptischen Wandler 12. Die elektrooptische Wandlervorrichtung 1 umfasst aufgrund des Vorsehens der beiden erwähnten elektrooptischen Wandler 11, 12 im Gegensatz zum ersten Ausführungsbeispiel keinen optischen Splitter.

Insbesondere ist der erste elektrooptische Wandler 11 eingerichtet, das erste getaktete Lichtsignal in eine erste Signalstrecke 3 einzuspeisen, wobei der zweite elektrooptische Wandler 12 eingerichtet ist, das zweite getaktete Lichtsignal in eine zweite Signalstrecke 4 einzuspeisen. Die erste Signalstrecke 3 enthält den ersten Lichtwellenleiter 61. Die zweite Signalstrecke 4 umfasst einen zweiten Lichtwellenleiter 62, der den zweiten elektrooptischen Wandler 12 mit dem zweiten optoelektrischen Wandler 22 verbindet. Da es bei diesem Aufbau nicht um eine Temperaturkompensation geht, sondern nur um das Eliminieren der Prozessdauer der elektronischen Bauteile, ist der zweite Lichtwellenleiter 62 nicht unbedingt von Nöten. Es kann auch die zweite Signalstrecke 4 direkt den zweiten elektrooptischen Wandler 12 mit dem optoelektrischen Wandler 22 verbinden.

Bei dieser Ausgestaltung der Zeitmessvorrichtung 100 werden sowohl der erste elektrooptische Wandler 11 als auch der zweite elektrooptische Wandler 12 mittels des Steuersignals, das durch die Regelvorrichtung 5 erzeugbar ist, gesteuert.

Durch das Vorsehen von zwei elektrooptischen Wandlern kann, wie schon beschrieben, auf einen optischen Splitter verzichtet werden, was eine Vereinfachung des Aufbaus des Schwingsystems 102 und somit eine Reduzierung des Aufwands zur Herstellung der gesamten Zeitmessvorrichtung 100 ermöglicht. Außerdem können das erste getaktete Lichtsignal und das zweite getaktete Lichtsignal auf einfache Weise unabhängig voneinander erzeugt werden.

Figur 7 bezieht sich auf eine als Uhr ausgebildete Zeitmessvorrichtung 100 gemäß einem vierten Ausführungsbeispiel der Erfindung.

Die Zeitmessvorrichtung 100 gemäß dem vierten Ausführungsbeispiel unterscheidet sich von der Zeitmessvorrichtung 100 gemäß dem dritten Ausführungsbeispiel durch die folgende Ausgestaltung des Schwingsystems 102:
Die erste Signalstrecke 3 weist den ersten Lichtwellenleiter 61 und die zweite Signalstrecke 4 den zweiten Lichtwellenleiter 62 auf. Der erste Lichtwellenleiter 61 und der zweite Lichtwellenleiter62 sind derart ausgebildet, dass zum einen eine Laufzeit des ersten getakteten Lichtsignals im ersten Lichtwellenleiter 61 und eine Laufzeit des zweiten getakteten Lichtsignals im zweiten Lichtwellenleiter 62 bei einer vorbestimmten Temperatur unterschiedlich voneinander sind und dass zum anderen der erste Lichtwellenleiter 61 und der zweite Lichtwellenleiter 62 derart ausgebildet sind, dass eine Veränderung der Laufzeit des ersten getakteten Lichtsignals im ersten Lichtwellenleiter 61 bei einer vorbestimmten Temperaturabweichung von der vorbestimmten Temperatur gleich mit einer Veränderung der Laufzeit des zweiten getakteten Lichtsignals im zweiten Lichtwellenleiter 62 bei derselben vorbestimmten Temperaturabweichung ist.

Hierfür können das Material, durch welches Licht strömbar ist, und/oder die Länge und/oder den Querschnittsaufbau des ersten Lichtwellenleiters 61 und/oder des zweiten Lichtwellenleiters 62 entsprechend gewählt werden. Dabei ist der zweite Lichtwellenleiter 62 kürzer als der erste Lichtwellenleiter 61. Vorzugsweise ist hierbei der erste Lichtwellenleiter 61 um zumindest das 3-fache, bevorzugt um zumindest das 10-fache, ferner bevorzugt um zumindest das 30-fache, länger als der zweite Lichtwellenleiter 62.

Insbesondere kann der erste Lichtwellenleiter 61 als Hohlkernfaser ausgebildet sein, wobei der zweite Lichtwellenleiter 62 als Vollkernfaser, insbesondere als Monomode-Faser oder Multimode-Faser, ausgebildet sein kann. Hierbei kann ein Verhältnis des Ausdehnungskoeffizienten des ersten Lichtwellenleiters 61 zum Ausdehnungskoeffizienten des zweiten Lichtwellenleiters 62 zwischen 1:30 und 1:4, insbesondere 1:16 sein.

Die Zeitmessvorrichtung 100 gemäß dem vierten Ausführungsbeispiel weist den Vorteil auf, dass eine Temperaturveränderung des ersten Lichtwellenleiters 61, die eine Veränderung der ursprünglichen Länge und eines Brechungsindexes des ersten Lichtwellenleiters 61 bewirkt, kompensiert werden kann. Insbesondere kann dafür auf einen Temperatursensor verzichtet werden, wodurch potentielle Messungenauigkeiten eliminiert werden können.

Figur 8 bezieht sich auf eine als Uhr ausgebildete Zeitmessvorrichtung 100 gemäß einem fünften Ausführungsbeispiel der Erfindung.

Die Zeitmessvorrichtung 100 gemäß dem fünften Ausführungsbeispiel unterscheidet sich von derjenigen gemäß dem dritten oder vierten Ausführungsbeispiel grundsätzlich durch das Design des Schwingsystems 102, insbesondere dessen Bereichs, der die erste Signalstrecke 3 umfasst.

Wie aus Figur 8 ersichtlich ist, umfasst die elektrooptische Wandlervorrichtung 1 neben dem ersten elektrooptischen Wandler 11 eine Linse 14, die in einer Richtung vom ersten elektrooptischen Wandler 11 zum ersten Lichtwellenleiter 61 nach dem ersten elektrooptischen Wandler 11 angeordnet ist. Die Linse 14 ist insbesondere als Konvexlinse ausgebildet und dient dazu, das Licht, welches vom ersten elektrooptischen Wandler 11 in verschiedenen Richtungen emittiert wird, derart zu brechen, dass die Lichtstrahlen nach der Linse 14 gebündelt werden. Mit anderen Worten ist die Linse 14 ausgebildet, divergierendes Licht des ersten elektrooptischen Wandlers 11 zu bündeln. In Figur 8 ist die Linse 14 als ein einziges Linsenelement dargestellt. Allerdings ist es auch möglich, dass die Linse 14 als ein optisches System mit mindestens zwei Linsenelementen ausgebildet ist.

An einem ersten Ende des ersten Lichtwellenleiters 61, welches im Rahmen der Erfindung als Einspeiseende 611 bezeichnet wird, ist ein optischer Splitter 6 angeordnet. Insbesondere ist der optische Splitter 6 zwischen dem ersten Lichtwellenleiter 61 und der Linse 14 positioniert. Der optische Splitter 6 ist hierbei als Faserteiler ausgebildet.

An einem zweiten Ende des ersten Lichtwellenleiters 61, welches im Rahmen der Erfindung als Reflektorende 612 bezeichnet wird, ist ein Reflektor 7 angeordnet. Durch den Reflektor 7 ist Licht, welches am Einspeiseende 611 in den ersten Lichtwellenleiter 61 eingespeist wird und am Reflektorende 612 aus dem ersten Lichtwellenleiter 61 austritt, in den ersten Lichtwellenleiter 61 zurück reflektierbar.

Hierfür kann als der Reflektor 7 insbesondere ein Hohlspiegel verwendet werden. Der Hohlspiegel ist dabei eingerichtet, aus dem ersten Lichtwellenleiter 61 austretendes, divergierendes Licht wieder zu bündeln. Insbesondere kann der Hohlspiegel ein sphärischer Hohlspiegel sein. Es ist allerdings auch möglich, dass der Reflektor 7 eine andere Art vom Spiegel ist, der sich insbesondere zum Rückreflektieren der aus dem Reflektorende 612 austretenden Lichtstrahlung eignet.

In diesem Ausführungsbeispiel umfasst die erste Signalstrecke 3 den ersten Lichtwellenleiter 61, den optischen Splitter 6, den Reflektor 7 und den ersten optoelektrischen Wandler 21.

In Richtung vom ersten elektrooptischen Wandler 11 zum ersten Lichtwellenleiter 61, insbesondere zum Einspeiseende 611 des ersten Lichtwellenleiters 61, ist der optische Splitter 6 derart ausgebildet, das erste Lichtsignal durchzulassen, wobei in Richtung vom ersten Lichtwellenleiter 61, insbesondere vom Reflektorende 612 des ersten Lichtwellenleiters 61, zum ersten elektrooptischen Wandler 11 der optische Splitter 6 eingerichtet ist, das reflektierte erste Lichtsignal 6 in den ersten optoelektrischen Wandler 21 auszukoppeln.

Während des Betriebs der Zeitmessvorrichtung 100 speist der erste elektrooptische Wandler 11 über die Linse 14 und den optischen Splitter 6 das erste getaktete Lichtsignal in den ersten Lichtwellenleiter 61 ein. Das erste Lichtsignal wird durch den Reflektor 7 am Reflektorende 612 in den ersten Lichtwellenleiter 61 zurück reflektiert und mittels des optischen Splitters 6 in den ersten optoelektrischen Wandler 21 ausgekoppelt. Das heißt, dass der optische Splitter 6 als solcher für das reflektierte erste getaktete Lichtsignal wirkt, d.h. wenn das Licht im ersten Lichtwellenleiter 61 in Richtung vom Reflektor 7 zum optischen Splitter 6 strömt.

Der erste optoelektrische Wandler 21 wandelt das erste Lichtsignal in das erste elektrische Signal um, welches dann, wie zuvor schon beschrieben, an den Phasenvergleicher 50 der Regelvorrichtung 5, insbesondere an den ersten Eingang 501 des Phasenvergleichers 50, weitergeleitet wird.

Die Zeitmessvorrichtung 100 gemäß dem fünften Ausführungsbeispiel birgt den Vorteil, dass hier der Lichtweg, d. h. der Weg, den das erste getaktete Lichtsignal im ersten Lichtwellenleiter 61 zurücklegt, doppelt so lang ist wie der erste Lichtwellenleiter 61. Somit kann sich der Lichtweg des ersten Lichtsignals bei gleichbleibender Länge des ersten Lichtwellenleiters 61 verdoppeln, was eine höhere Genauigkeit der Taktung der Zeitmessvorrichtung 100 ermöglicht. Alternativ kann sich die Länge des ersten Lichtwellenleiters 61 bei gleichbleibendem Lichtweg des ersten Lichtsignals halbieren, was Platz in der Zeitmessvorrichtung 100 spart und die Investition in den ersten Lichtwellenleiter 61 halbiert, also einen geringeren Aufwand bedingt.

Figur 9 bezieht sich auf eine als Uhr ausgebildete Zeitmessvorrichtung 100 gemäß einem sechsten Ausführungsbeispiel der Erfindung.

Die Zeitmessvorrichtung 100 gemäß dem sechsten Ausführungsbeispiel unterscheidet sich von derjenigen gemäß dem fünften Ausführungsbeispiel grundsätzlich in der Ausgestaltung des ersten elektrooptischen Wandlers 11.

Hierbei ist der erste elektrooptische Wandler 11 als Pigtail-Halbleiterlaser oder Pigtail-Leuchtdiode ausgebildet. Dadurch kann bei der Zeitmessvorrichtung 100 gemäß dem sechsten Ausführungsbeispiel auf die Linse 14, die bei der Zeitmessvorrichtung 100 gemäß dem fünften Ausführungsbeispiel vorgesehen ist, verzichtet werden.

Figur 10 bezieht sich auf eine als Uhr ausgebildete Zeitmessvorrichtung 100 gemäß einem siebten Ausführungsbeispiel der Erfindung.

Die Zeitmessvorrichtung 100 gemäß dem siebten Ausführungsbeispiel unterscheidet sich von derjenigen gemäß dem fünften Ausführungsbeispiel grundsätzlich durch das Design des Schwingsystems 102, insbesondere dessen Bereichs, der die erste Signalstrecke 3 umfasst.

Bei der Zeitmessvorrichtung 100 gemäß dem siebten Ausführungsbeispiel ist direkt am Einspeiseende 611 des ersten Lichtwellenleiters 61 eine Einspeiselinse 8 angebracht. Die Einspeiselinse 8 ist ausgebildet, in den ersten Lichtwellenleiter 61 eingehendes Licht zu bündeln.

Der optische Splitter 6 ist zwischen der Einspeiselinse 8 und der Linse 14 angeordnet. Insbesondere ist der optische Splitter 6 als teiltransparenter Spiegel ausgebildet und dient zum Auskoppeln des reflektierten ersten getakteten Lichtsignals in den ersten optoelektrischen Wandler 21. Das heißt, dass der optische Splitter 6 in Richtung vom ersten Lichtwellenleiter 61, insbesondere zum Einspeiseende 611 des ersten Lichtwellenleiters 61, zum ersten elektrooptischen Wandler 11 eingerichtet ist, das reflektierte erste getaktete Lichtsignal in den ersten optoelektrischen Wandler 21 auszukoppeln. Das Auskoppeln des vom Reflektor 7 reflektierten ersten getakteten Lichtsignals erfolgt dadurch, dass dieses vom teiltransparenten Spiegel zum ersten optoelektrischen Wandler 21 reflektiert wird. In Richtung vom ersten elektrooptischen Wandler 11 zum ersten Lichtwellenleiter 61, insbesondere zum Einspeiseende 611 des ersten Lichtwellenleiters 61, lässt der optische Splitter 6 das vom ersten elektrooptischen Wandler 11 erzeugte erste Lichtsignal durch.

Während des Betriebs der Zeitmessvorrichtung 100 wird das erste Lichtsignal, welches der erste elektrooptische Wandler 11 erzeugt, über die Linse 14, den optischen Splitter 6 und die Einspeiselinse 8 in den ersten Lichtwellenleiter 61 eingespeist.

Am Reflektorende 612 des ersten Lichtwellenleiters 61 wird das erste Lichtsignal durch den Reflektor 7 in den ersten Lichtwellenleiter 61 zurück reflektiert und über die Einspeiselinse 8 und den optischen Splitter 6 in den ersten optoelektrischen Wandler 21 eingespeist. Der erste optoelektrische Wandler 21 wandelt das erste Lichtsignal in das elektrische Signal, welches dann an den ersten Eingang 501 des Phasenvergleichers 50 der Regelvorrichtung 5 geleitet wird.

Figur 11 bezieht sich auf eine als Uhr ausgebildete Zeitmessvorrichtung 100 gemäß einem achten Ausführungsbeispiel der Erfindung.

Die Zeitmessvorrichtung 100 gemäß dem achten Ausführungsbeispiel unterscheidet sich von derjenigen gemäß dem siebten Ausführungsbeispiel grundsätzlich dadurch, dass hier die optoelektrische Wandlervorrichtung 2 einen einzigen elektrooptischen Wandler 10 umfasst und dass die Zeitmessvorrichtung 100 einen einzigen Lichtwellenleiter 61 und einen optischen Splitter 13 zum Splitten des durch den elektrooptischen Wandler 10 erzeugten getakteten Lichtsignals in das erste getaktete Lichtsignal und das zweite getaktete Lichtsignal umfasst. Weiterhin ist der optische Splitter 13 ausgebildet, das vom Reflektor 7 reflektierte erste getaktete Lichtsignal in den ersten optoelektrischen Wandler 21 auszukoppeln. Das heißt, dass der optische Splitter 13 zwei Funktionen aufweist, nämlich eine Splitt-Funktion und eine Auskopplungsfunktion.

Der optische Splitter 13 ist insbesondere als teiltransparenter Spiegel ausgebildet und zwischen der der Einspeiselinse 8 und der Linse 14 angeordnet. Ferner ist der zweite optoelektrische Wandler 22 derart angeordnet, dass der Anteil des durch den einzigen elektrooptischen Wandler 10 erzeugten Lichtes, welcher vom teiltransparenten Spiegel, der als der optische Splitter 13 dient, reflektiert wird, in den zweiten optoelektrischen Wandler 22 eingespeist wird.

Dabei kann im Rahmen der Erfindung der optische Splitter 13 insbesondere als Teil der elektrooptischen Wandlervorrichtung 1 verstanden werden. Das Licht, welches am teiltransparenten Spiegel reflektiert wird und den zweiten optoelektrischen Wandler 22 erreicht, entspricht dem zweiten getakteten Lichtsignal. Die zweite Signalstrecke 4 umfasst somit den zweiten optoelektrischen Wandler 22. Die erste Signalstrecke 3 umfasst die Einspeiselinse 8, den einzigen Lichtwellenleiter 61, den Reflektor 7, den optischen Splitter 13 und den ersten optoelektrischen Wandler 21. Das Licht, welches durch den teiltransparenten Spiegel durchgeht, entspricht dem ersten getakteten Lichtsignal.

Figur 12 bezieht sich auf eine als Uhr ausgebildete Zeitmessvorrichtung 100 gemäß einem neunten Ausführungsbeispiel der Erfindung.

Die Zeitmessvorrichtung 100 umfasst einen einzigen elektrooptischen Wandler 10 und einen optischen Splitter 13, die die elektrooptische Wandlervorrichtung 1 bilden, eine optoelektrische Wandlervorrichtung 2, die einen einzigen optoelektrischen Wandler 20 und einen Signalteiler 23 umfasst, einen einzigen Lichtwellenleiter 61, einen Reflektor 7 und ein Einspeisefenster 9.

Der Reflektor 7 ist direkt an einem Reflektorende 612 des Lichtwellenleiters 61 angeordnet und in vorteilhafter Weise als Planspiegel ausgebildet. Dazu kann direkt am Reflektorende 612 des Lichtwellenleiters 61 in vorteilhafter Weise eine Endkappe angeordnet sein, deren Innenfläche, d.h. die dem Reflektorende 612 des Lichtwellenleiters 61 zugewandte Fläche der Endkappe, verspiegelt ist. Somit kann ermöglicht werden, dass nach der Reflektion kein oder wenig Licht verloren geht.

Das Einspeisefenster 9 ist direkt an einem Einspeiseende 611 des Lichtwellenleiters 61 angeordnet. Als das Einspeisefenster 9 kann eine Endkappe benutzt werden, die derart ausgebildet ist, Licht reinzulassen. Der optische Splitter 13 ist hierbei als teiltransparenter Spiegel, insbesondere teiltransparenter Hohlspiegel, ausgebildet und in Richtung vom elektrooptischen Wandler 10 zum Lichtwellenleiter 61 nach dem elektrooptischen Wandler 10 angeordnet. Somit wird ein erster Teil des Lichtes, welches durch den elektrooptischen Wandler 10 emittiert wird, vom teiltransparenten Hohlspiegel reflektiert und gebündelt, und über das Einspeisefenster 9 in den Lichtwellenleiter 61 eingespeist. Der teiltransparente Hohlspiegel kann auch als halbdurchlässiger Fokussierspiegel bezeichnet werden. Dieser Teil des Lichtes entspricht dem ersten getakteten Lichtsignal. Ein zweiter Teil des Lichtes, welches durch den elektrooptischen Wandler 10 emittiert wird, geht durch den halbtransparenten Spiegel hindurch und wird in den optoelektrischen Wandler 20 eingespeist. Der zweite Teil des Lichtes entspricht dem zweiten getakteten Lichtsignal. Wie sich aus Figur 12 ergibt, ist eine konkave Fläche des teiltransparenten Hohlspiegels dem elektrooptischen Wandler 10 zugewandt.

Das erste getaktete Lichtsignal und das zweite Lichtsignal werden vom optoelektrischen Wandler 20 zu unterschiedlichen Zeiten erfasst, da die beiden Lichtsignale unterschiedlich lange Strecken zurücklegen und somit zeitversetzt sind. Durch den optoelektrischen Wandler 20 werden das erste elektrische Signal basierend auf dem ersten getakteten Lichtsignal und das zweite elektrische Signal basierend auf dem zweiten getakteten Lichtsignal erzeugt. Das erste elektrische Signal und das zweite elektrische Signal sind auch zeitversetzte Signale. Während des Betriebs der Zeitmessvorrichtung 100 bilden das erste getaktete Lichtsignal und das zweite getaktete Lichtsignal ein Überlagerungssignal. Somit ist mit anderen Worten der optoelektrische Wandler 20 eingerichtet, das aus dem ersten getakteten Lichtsignal und dem zweiten getakteten Lichtsignal gebildeten Überlagerungssignal zu erzeugen.

Um aber aufgrund der Tatsache, dass sowohl das erste elektrische Signal als auch das zweite elektrische Signal durch denselben optoelektrischen Wandler 20 erzeugt wird, in der Lage zu sein, die beiden elektrischen Signale voneinander zu unterscheiden, ist der zuvor erwähnte Signalteiler 23 vorgesehen. Der Signalteiler 23 ist nämlich dazu eingerichtet, das erste elektrische Signal und das zweite elektrische Signal voneinander zu teilen bzw. auseinanderzuhalten, so dass diese an die Regelvorrichtung 5, insbesondere jeweils an den ersten Eingang 501 und den zweiten Eingang 502 des Phasenvergleichers 50, geleitet werden können. Mit anderen Worten ist der Signalteiler 23 zum Erzeugen des ersten elektrischen Signals und des zweiten elektrischen Signals aus dem Überlagerungssignal ausgebildet.

Hierbei umfasst die erste Signalstrecke 3 den Lichtwellenleiter 61, den Reflektor 7, den optischen Splitter 13 der elektrooptischen Wandlervorrichtung 1, den einzigen optoelektrischen Wandler 20 und eine erste Signalteiler-Signalstrecke 231, wobei die zweite Signalstrecke 4 den einzigen optoelektrischen Wandler 20 und eine zweite Signalteiler-Signalstrecke 232 umfasst.

Die Zeitmessvorrichtung 100 gemäß dem neunten Ausführungsbeispiel hat insbesondere den Vorteil, dass es nur einem einzigen Lichtwellenleiter, einem einzigen elektrooptischen Wandler und einem einzigen optoelektrischen Wandler bedarf.

Figur 13 bezieht sich auf eine als Uhr ausgebildete Zeitmessvorrichtung 100 gemäß einem zehnten Ausführungsbeispiel der Erfindung.

Die Zeitmessvorrichtung 100 gemäß dem zehnten Ausführungsbeispiel unterscheidet sich von derjenigen gemäß dem neunten Ausführungsbeispiel dadurch, dass hier die optoelektrische Wandlervorrichtung 2 einen ersten optoelektrischen Wandler 21 zum Erzeugen des ersten elektrischen Signals basierend auf dem ersten getakteten Lichtsignal und einen zweiten optoelektrischen Wandler 22 zum Erzeugen des zweiten elektrischen Signals basierend auf dem zweiten getakteten Lichtsignal umfasst.

Es ist zu verstehen, dass der als teiltransparenter Spiegel, insbesondere teiltransparenter Hohlspiegel, ausgebildete optische Splitter 13 relativ zum einzigen Lichtwellenleiter 61 derart angeordnet ist, dass der Teil des durch den einzigen elektrooptischen Wandler 10 erzeugten Lichtsignals, der vom teiltransparenten Spiegel reflektiert wird und dem ersten getakteten Lichtsignal entspricht, in den Lichtwellenleiter 61 eingespeist wird. Wie sich aus Figur 12 ergibt, ist eine konkave Fläche des teiltransparenten Hohlspiegels dem elektrooptischen Wandler 10 zugewandt. Des Weiteren sind der teiltransparente Spiegel, der erste optoelektrische Wandler 21 und der zweite optoelektrische Wandler 22 relativ zueinander derart angeordnet, dass das vom Reflektor 7 reflektierte erste getaktete Lichtsignal den ersten optoelektrischen Wandler 21 erreicht und der Teil des durch den einzigen elektrooptischen Wandler 10 erzeugten Lichtsignals, der durch den teiltransparenten Spiegel hindurchgeht und dem zweiten getakteten Lichtsignal entspricht, den zweiten optoelektrischen Wandler 22 erreicht.

Um zu vermeiden, dass Teil des ersten getakteten Lichtsignals den zweiten optoelektrischen Wandler 22 und Teil des zweiten getakteten Lichtsignals den ersten optoelektrischen Wandler 21 erreichen, ist in vorteilhafter Weise zwischen dem ersten optoelektrischen Wandler 21 und dem zweiten optoelektrischen Wandler 22 eine Trennvorrichtung 24 angeordnet. Die Trennvorrichtung 24 kann insbesondere Teil der optoelektrischen Wandlervorrichtung 2 sein. In vorteilhafterweise kann die Trennvorrichtung 24 als Trennwand ausgebildet sein.

Hierbei umfasst die erste Signalstrecke 3 den Lichtwellenleiter 61, den Reflektor 7, den optischen Splitter 13 der elektrooptischen Wandlervorrichtung 1 und den ersten optoelektrischen Wandler 21, wobei die zweite Signalstrecke 4 den zweiten optoelektrischen Wandler 22 umfasst.

Es sei angemerkt, dass bei den beschriebenen Ausführungsbeispielen als Reflektor 7 ein Hohlspiegel oder ein Planspiegel, wie oben beschrieben, benutzt werden kann. Insbesondere wenn der Reflektor 7 als Planspiegel ausgebildet ist, ist es besonders vorteilhaft, wenn dieser direkt am Reflektorende 612 des ersten Lichtwellenleiters 61 angeordnet ist.

Obwohl die Zeitmessvorrichtungen 100 gemäß den beschriebenen Ausführungsbeispielen als Uhren, insbesondere Armbanduhren, ausgebildet sind, findet die vorliegende Erfindung Einsatz auch bei anderen Anwendungsbereichen. Beispielsweise können die oben beschriebenen Zeitmessvorrichtungen 100 ohne die Antriebsvorrichtung 104, das Zahnradwerk 105 und die mechanische Uhranzeigevorrichtung 106 in Navigationsgeräten verwendet werden. Stattdessen kann eine solche Zeitmessvorrichtung 100, im Rahmen der vorliegenden Erfindung auch Navigationsgerät-Zeitmessvorrichtung genannt, vorzugsweise eine anwendungsorientiere Einheit umfassen. Insbesondere kann die anwendungsorientierte Einheit eine Positionsbestimmungseinheit sein, die eingerichtet ist, eine Position des Navigationsgerätes basierend auf dem durch die Nutzsignalerzeugungsvorrichtung 103 erzeugten Nutzsignal zu bestimmen. Die anwendungsorientiere Einheit kann als Software und/oder Hardware implementiert sein.

Neben der vorstehenden schriftlichen Beschreibung der Erfindung wird zu deren ergänzender Offenbarung hiermit explizit auf die zeichnerische Darstellung der Erfindung in den Fig. 1 bis 13 Bezug genommen.

### Bezugszeichenliste

- 1: elektrooptische Wandlervorrichtung
- 2: optoelektrische Wandlervorrichtung
- 3: erste Signalstrecke
- 4: zweite Signalstrecke
- 5: Regelvorrichtung
- 6: optischer Splitter
- 7: Reflektor
- 8: Einspeiselinse
- 9: Einspeisefenster

- 10: elektrooptischer Wandler
- 11: erster elektrooptischer Wandler
- 12: zweiter elektrooptischer Wandler
- 13: optischer Splitter
- 14: Linse
- 20: optoelektrischer Wandler
- 21: erster optoelektrischer Wandler
- 22: zweiter optoelektrischer Wandler
- 23: Signalteiler
- 24: Trennvorrichtung
- 50: Phasenvergleicher
- 51: Schleifenfilter
- 52: ansteuerbarer Oszillator
- 53: erstes D-Flipflop
- 54: zweites D-Flipflop
- 55: UND-Gatter
- 56: Subtrahierer
- 61: erster Lichtwellenleiter
- 62: zweiter Lichtwellenleiter

- 100: Zeitmessvorrichtung
- 101: Taktgeberanordnung
- 102: Schwingsystem
- 103: Nutzsignalerzeugungsvorrichtung
- 104: Antriebsvorrichtung
- 105: Zahnradwerk
- 106: Uhranzeigevorrichtung
- 110: Uhrgehäuse
- 120: Zifferblatt
- 130: Zeiger
- 140: Anschluss
- 150: Uhrglas
- 160: Armband
- 170: Stellrad
- 201: Pfeil
- 202: Pfeil
- 203: Pfeil
- 204: Pfeil
- 205: Pfeil
- 206: Pfeil
- 207: Pfeil
- 208: Pfeil
- 209: Pfeil
- 210: Pfeil
- 231: erste Signalteiler-Signalstrecke
- 232: zweite Signalteiler-Signalstrecke
- 501: erster Eingang
- 502: zweiter Eingang
- 531: D-Eingang
- 532: Takteingang
- 533: Rücksetzeingang
- 534: Q-Ausgang
- 541: D-Eingang
- 542: Takteingang
- 544: Q-Ausgang
- 551: erster Eingang
- 552: zweiter Eingang
- 611: Einspeiseende
- 612: Reflektorende

## Patentansprüche

1. Uhr (100), insbesondere Armbanduhr, umfassend:
• eine elektrooptische Wandlervorrichtung (1) mit zumindest einem elektrooptischen Wandler (10; 11, 12),
• eine optoelektrische Wandlervorrichtung (2),
• eine erste Signalstrecke (3), die über einen ersten Lichtwellenleiter (61) in die optoelektrische Wandlervorrichtung (2) führt,
• eine zweite Signalstrecke (4), die direkt oder über einen zweiten Lichtwellenleiter (62) in die optoelektrische Wandlervorrichtung (2) führt,
• eine Regelvorrichtung (5), und
• eine Nutzsignalerzeugungsvorrichtung (103),
wobei:
• die elektrooptische Wandlervorrichtung (1) zum Einspeisen eines ersten getakteten Lichtsignals in den ersten Lichtwellenleiter (61) und eines zweiten getakteten Lichtsignals in die zweite Signalstrecke (4) ausgebildet ist,
• die optoelektrische Wandlervorrichtung (2) zum Erzeugen eines ersten elektrischen Signals basierend auf dem ersten getakteten Lichtsignal und eines zweiten elektrischen Signals basierend auf dem zweiten getakteten Lichtsignal ausgebildet ist,
• die erste Signalstrecke (3) und die zweite Signalstrecke (4) derart ausgebildet sind, dass eine Laufzeit des ersten getakteten Lichtsignals in der ersten Signalstrecke (3) und eine Laufzeit des zweiten getakteten Lichtsignals in der zweiten Signalstrecke (4) unterschiedlich voneinander sind,
• die Regelvorrichtung (5) ausgebildet ist, basierend auf einem Phasenunterschied zwischen dem ersten elektrischen Signal und dem zweiten elektrischen Signal ein Steuersignal zu erzeugen und mittels des Steuersignals die elektrooptische Wandlervorrichtung (1) zum Erzeugen der beiden Lichtsignale anzusteuern,
• die Nutzsignalerzeugungsvorrichtung (103) zum Erzeugen eines die Zeit taktenden Nutzsignals basierend auf einer Frequenz des Steuersignals ausgebildet ist, und
• die Uhr eine Uhranzeigevorrichtung (106) zum Anzeigen der Uhrzeit basierend auf dem Nutzsignal umfasst.

2. Uhr (100) nach Anspruch 1, wobei die Regelvorrichtung (5) einen Phasenvergleicher (50), einen Schleifenfilter (51) zum Integrieren eines Ausgangssignals des Phasenvergleichers (50) und einen von einem Ausgangssignal des Schleifenfilters ansteuerbaren Oszillator (52) umfasst.

3. Uhr (100) nach Anspruch 2, wobei der ansteuerbare Oszillator (52) ein spannungsgesteuerter Oszillator ist oder einen einstellbaren piezoelektrischen Schwingkristall mit einem Trimmkondensator umfasst.

4. Uhr (100) nach einem der vorherigen Ansprüche, wobei die Regelvorrichtung (5) als Hardware und/oder Software implementiert ist.

5. Uhr (100) nach einem der vorhergehenden Ansprüche, wobei die elektrooptische Wandlervorrichtung (1) einen einzigen elektrooptischen Wandler (10), der zum Erzeugen eines getakteten Lichtsignals ausgebildet ist, und einen optischen Splitter (13), der zum Splitten des getakteten Lichtsignals in das erste getaktete Lichtsignal und das zweite getaktete Lichtsignal ausgebildet ist.

6. Uhr (100) nach einem der Ansprüche 1 bis 4, wobei der elektrooptische Wandler ein erster elektrooptischer Wandler (11) ist und die elektrooptische Wandlervorrichtung (1) einen zweiten elektrooptischen Wandler (12) umfasst, wobei der erste elektrooptische Wandler (11) zum Erzeugen des ersten getakteten Lichtsignals und der zweite elektrooptische Wandler (12) zum Erzeugen des zweiten getakteten Lichtsignals ausgebildet sind.

7. Uhr (100) nach einem der vorhergehenden Ansprüche, wobei die optoelektrische Wandlervorrichtung (2) einen einzigen optoelektrischen Wandler (20) zum Erzeugen eines aus dem ersten getakteten Lichtsignal und dem zweiten getakteten Lichtsignal gebildeten Überlagerungssignals und einen Signalteiler (23) umfasst, der zum Erzeugen des ersten elektrischen Signals und des zweiten elektrischen Signals aus einem Überlagerungssignal ausgebildet ist.

8. Uhr (100) nach einem der Ansprüche 1 bis 6, wobei:
• die optoelektrische Wandlervorrichtung (2) einen ersten optoelektrischen Wandler (21) und einen zweiten optoelektrischen Wandler (22) umfasst, wobei die erste Signalstrecke (3) den ersten optoelektrischen Wandler (21) umfasst und die zweite Signalstrecke (4) den zweiten optoelektrischen Wandler (22) umfasst, und
• der erste optoelektrische Wandler (21) zum Erzeugen des ersten elektrischen Signals basierend auf dem ersten getakteten Lichtsignal und der zweite optoelektrische Wandler (22) zum Erzeugen des zweiten elektrischen Signals basierend auf dem zweiten getakteten Lichtsignal ausgebildet sind.

9. Uhr (100) nach Anspruch 8, wobei der erste optoelektrische Wandler (21) baugleich mit dem zweiten optoelektrischen Wandler (22) ausgebildet ist.

10. Uhr (100) nach einem der vorhergehenden Ansprüche, wobei der zweite Lichtwellenleiter (62) kürzer als der erste Lichtwellenleiter (1) ist.

11. Uhr (100) nach Anspruch 10, wobei der erste Lichtwellenleiter (61) und der zweite Lichtwellenleiter (62) derart ausgebildet sind, dass:
eine Laufzeit des ersten getakteten Lichtsignals im ersten Lichtwellenleiter (61) und eine Laufzeit des zweiten getakteten Lichtsignals im zweiten Lichtwellenleiter (62) bei einer vorbestimmten Temperatur unterschiedlich voneinander sind, und
eine Veränderung der Laufzeit des ersten getakteten Lichtsignals im ersten Lichtwellenleiter (61) bei einer vorbestimmten Temperaturabweichung von der vorbestimmten Temperatur gleich mit einer Veränderung der Laufzeit des zweiten getakteten Lichtsignals im zweiten Lichtwellenleiter (62) bei derselben vorbestimmten Temperaturabweichung ist.

12. Uhr (100) nach Anspruch 11, wobei sich der erste Lichtwellenleiter (61) und der zweite Lichtwellenleiter (62) durch das Material, durch welches Licht strömbar ist, und/oder die Länge und/oder den Querschnittsaufbau unterscheiden.

13. Uhr (100) nach einem der Ansprüche 7 bis 12, wobei an einem Reflektorende (612) des ersten Lichtwellenleiters (61) ein Reflektor (7) angeordnet ist, durch welchen das erste getaktete Lichtsignal in den ersten Lichtwellenleiter (61) zurück reflektierbar ist, und wobei die erste Signalstrecke (3) derart ausgebildet ist, dass an einem Einspeiseende (611) des ersten Lichtwellenleiters (61) das reflektierte erste getaktete Lichtsignal in den optoelektrischen Wandler (21; 20) der ersten Signalstrecke (3) auskoppelbar ist.

14. Uhr (100) nach Anspruch 13, wobei die erste Signalstrecke (3) am Einspeiseende (611) des ersten Lichtwellenleiters (61) einen optischen Splitter (6; 13) umfasst, der zum Auskoppeln des reflektierten ersten getakteten Lichtsignals in den ersten optoelektrischen Wandler (21) ausgebildet ist.

15. Uhr (100) nach Anspruch 14, wobei der optische Splitter (6; 13) einen teiltransparenten Spiegel oder einen Faserteiler umfasst.

## Claims

1. Watch (100), in particular a wristwatch, comprising:
- an electro-optical transducer device (1) with at least one electro-optical transducer (10; 11 , 12),
- an optoelectrical transducer device (2),
- a first signal path (3), which leads via a first optical waveguide (61) into the optoelectrical transducer device (2),
- a second signal path (4), which leads directly or via a second optical waveguide (62) into the optoelectrical transducer device (2),
- a control device (5), and
- a useful signal generating device (103),
wherein:
- the electro-optical transducer device (1) is configured to feed a first clocked light signal into the first optical waveguide (61) and a second clocked light signal into the second signal path (4),
- the optoelectrical transducer device (2) is configured to generate a first electrical signal based on the first clocked light signal and a second electrical signal based on the second clocked light signal,
- the first signal path (3) and the second signal path (4) are configured in such a way that a travel time of the first clocked light signal in the first signal path (3) and a travel time of the second clocked light signal in the second signal path (4) are different from one another,
- the control device (5) is configured to generate a control signal based on a phase difference between the first electrical signal and the second electrical signal, and to control the electro-optical transducer device (1) for generating the two light signals by means of the control signal,
- the useful signal generating device (103) is configured to generate a useful signal clocking the time based on a frequency of the control signal, and
- the watch comprises a watch display device (106) for displaying the time based on the useful signal.

2. Watch (100) according to claim 1, wherein the control device (5) comprises a phase comparator (50), a loop filter (51) for integrating an output signal of the phase comparator (50), and an oscillator (52) which can be controlled by an output signal of the loop filter.

3. Watch (100) according to claim 2, wherein the controllable oscillator (52) is a voltage-controlled oscillator or comprises an adjustable piezoelectric oscillating crystal with a trimming capacitor.

4. Watch (100) according to any one of the preceding claims, wherein the control device (5) is implemented as hardware and/or software.

5. Watch (100) according to any one of the preceding claims, wherein the electro-optical transducer device (1) comprises a single electro-optical transducer (10) configured to generate a clocked light signal, and an optical splitter (13) configured to split the clocked light signal into the first clocked light signal and the second clocked light signal.

6. Watch (100) according to any one of claims 1 to 4, wherein the electro-optical transducer is a first electro-optical transducer (11) and the electro-optical transducer device (1) comprises a second electro-optical transducer (12), wherein the first electro-optical transducer (11) is configured to generate the first clocked light signal and the second electro-optical transducer (12) is configured to generate the second clocked light signal.

7. Watch (100) according to any one of the preceding claims, wherein the optoelectrical transducer device (2) comprises a single optoelectrical transducer (20) for generating a superposition signal formed from the first clocked light signal and the second clocked light signal, and a signal divider (23) configured to generate the first electrical signal and the second electrical signal from a superposition signal.

8. Watch (100) according to any one of claims 1 to 6, wherein:
- the optoelectrical transducer device (2) comprises a first optoelectrical transducer (21) and a second optoelectrical transducer (22), wherein the first signal path (3) comprises the first optoelectrical transducer (21) and the second signal path (4) comprises the second optoelectrical transducer (22), and
- the first optoelectrical transducer (21) is configured to generate the first electrical signal based on the first clocked light signal and the second optoelectrical transducer (22) is configured to generate the second electrical signal based on the second clocked light signal.

9. Watch (100) according to claim 8, wherein the first optoelectrical transducer (21) is of identical construction to the second optoelectrical transducer (22).

10. Watch (100) according to any one of the preceding claims, wherein the second optical waveguide (62) is shorter than the first optical waveguide (1).

11. Watch (100) according to claim 10, wherein the first optical waveguide (61) and the second optical waveguide (62) are configured such that:
a travel time of the first clocked light signal in the first optical waveguide (61) and a travel time of the second clocked light signal in the second optical waveguide (62) are different from each other at a predetermined temperature, and
a change in the travel time of the first clocked light signal in the first optical waveguide (61) at a predetermined temperature deviation from the predetermined temperature is equal to a change in the travel time of the second clocked light signal in the second optical waveguide (62) at the same predetermined temperature deviation.

12. Watch (100) according to claim 11, wherein the first optical waveguide (61) and the second optical waveguide (62) differ in the material through which light can pass and/or the length and/or the cross-sectional structure.

13. Watch (100) according to any one of claims 7 to 12, wherein a reflector (7) is arranged at a reflector end (612) of the first optical waveguide (61), through which reflector the first clocked light signal can be reflected back into the first optical waveguide (61), and wherein the first signal path (3) is configured such that at a feed-in end (611) of the first optical waveguide (61) the reflected first clocked light signal can be coupled out into the optoelectrical transducer (21; 20) of the first signal path (3).

14. Watch (100) according to claim 13, wherein the first signal path (3), at the feed-in end (611) of the first optical waveguide (61), comprises an optical splitter (6; 13) which is configured to couple-out the reflected first clocked light signal into the first optoelectrical transducer (21).

15. Watch (100) according to claim 14, wherein the optical splitter (6; 13) comprises a partially transparent mirror or a fiber splitter.

## Revendications

1. Pièce d'horlogerie (100), en particulier montre-bracelet, comprenant :
- un dispositif convertisseur électro-optique (1) avec au moins un convertisseur électro-optique (10 ; 11, 12),
- un dispositif convertisseur opto-électrique (2),
- un premier trajet de signal (3), qui mène par l'intermédiaire d'un premier guide d'ondes (61) au dispositif convertisseur opto-électrique (2),
- un deuxième trajet de signal (4), qui mène directement ou par l'intermédiaire d'un deuxième guide d'ondes (62) au dispositif convertisseur opto-électrique (2),
- un dispositif de régulation (5), et
- un dispositif de génération de signal utile (103),
dans laquelle :
- le dispositif convertisseur électro-optique (1) est réalisé pour injecter un premier signal lumineux cadencé dans le premier guide d'ondes (61) et un deuxième signal lumineux cadencé dans le deuxième trajet de signal (4),
- le dispositif convertisseur opto-électrique (2) est réalisé pour générer un premier signal électrique sur la base du premier signal lumineux cadencé et un deuxième signal électrique sur la base du deuxième signal lumineux cadencé,
- le premier trajet de signal (3) et le deuxième trajet de signal (4) sont réalisés de telle manière qu'un temps de propagation du premier signal lumineux cadencé sur le premier trajet de signal (3) et un temps de propagation du deuxième signal lumineux cadencé sur le deuxième trajet de signal (4) sont différents l'un de l'autre,
- le dispositif de régulation (5) est réalisé pour générer un signal de commande sur la base d'une différence de phase entre le premier signal électrique et le deuxième signal électrique et pour piloter le dispositif convertisseur électro-optique (1), au moyen du signal de commande, pour générer les deux signaux lumineux,
- le dispositif de génération de signal utile (103) est réalisé pour générer un signal utile de cadence du temps sur la base d'une fréquence du signal de commande, et
- la pièce d'horlogerie comprend un dispositif d'affichage de l'heure (106) destiné à afficher l'heure sur la base du signal utile.

2. Pièce d'horlogerie (100) selon la revendication 1, dans laquelle le dispositif de régulation (5) comprend un comparateur de phase (50), un filtre à boucle (51) pour intégrer un signal de sortie du comparateur de phase (50) et un oscillateur (52) pouvant être piloté par un signal de sortie du filtre à boucle.

3. Pièce d'horlogerie (100) selon la revendication 2, dans laquelle l'oscillateur (52) pouvant être piloté est un oscillateur à tension commandée ou comprend un cristal oscillant piézoélectrique réglable avec un condensateur variable.

4. Pièce d'horlogerie (100) selon l'une quelconque des revendications précédentes, dans laquelle le dispositif de régulation (5) est mis en oeuvre en tant que matériel et/ou logiciel.

5. Pièce d'horlogerie (100) selon l'une quelconque des revendications précédentes, dans laquelle le dispositif convertisseur électro-optique (1) comprend un unique convertisseur électro-optique (10), qui est réalisé pour générer un signal lumineux cadencé, et un séparateur optique (13), qui est réalisé pour séparer le signal lumineux cadencé en le premier signal lumineux cadencé et en le deuxième signal lumineux cadencé.

6. Pièce d'horlogerie (100) selon l'une quelconque des revendications 1 à 4, dans laquelle le convertisseur électro-optique est un premier convertisseur électro-optique (11) et le dispositif convertisseur électro-optique (1) comprend un deuxième convertisseur électro-optique (12), dans laquelle le premier convertisseur électro-optique (11) est réalisé pour générer le premier signal lumineux cadencé et le deuxième convertisseur électro-optique (12) est réalisé pour générer le deuxième signal lumineux cadencé.

7. Pièce d'horlogerie (100) selon l'une quelconque des revendications précédentes, dans laquelle le dispositif convertisseur opto-électrique (2) comprend un unique convertisseur opto-électrique (20) destiné à générer un signal de superposition formé à partir du premier signal lumineux cadencé et du deuxième signal lumineux cadencé et un diviseur de signal (23), qui est réalisé pour générer le premier signal électrique et le deuxième signal électrique à partir d'un signal de superposition.

8. Pièce d'horlogerie (100) selon l'une quelconque des revendications 1 à 6, dans laquelle :
- le dispositif convertisseur opto-électrique (2) comprend un premier convertisseur opto-électrique (21) et un deuxième convertisseur opto-électrique (22), dans laquelle le premier trajet de signal (3) comprend le premier convertisseur opto-électrique (21) et le deuxième trajet de signal (4) comprend le deuxième convertisseur opto-électrique (22), et
- le premier convertisseur opto-électrique (21) est réalisé pour générer le premier signal électrique sur la base du premier signal lumineux cadencé et le deuxième convertisseur opto-électrique (22) est réalisé pour générer le deuxième signal électrique sur la base du deuxième signal lumineux cadencé.

9. Pièce d'horlogerie (100) selon la revendication 8, dans laquelle le premier convertisseur opto-électrique (21) est réalisé de manière à présenter une structure identique à celle du deuxième convertisseur opto-électrique (22).

10. Pièce d'horlogerie (100) selon l'une quelconque des revendications précédentes, dans laquelle le deuxième guide d'ondes (62) est plus court que le premier guide d'ondes (1).

11. Pièce d'horlogerie (100) selon la revendication 10, dans laquelle le premier guide d'ondes (61) et le deuxième guide d'ondes (62) sont réalisés de telle manière que :
un temps de propagation du premier signal lumineux cadencé dans le premier guide d'ondes (61) et un temps de propagation du deuxième signal lumineux cadencé dans le deuxième guide d'ondes (62) sont différents l'un de l'autre à une température prédéfinie, et
une modification du temps de propagation du premier signal lumineux cadencé dans le premier guide d'ondes (61) à un écart de température prédéfini par rapport à la température prédéfinie est identique à une modification du temps de propagation du deuxième signal lumineux cadencé dans le deuxième guide d'ondes (62) au même écart de température prédéfini.

12. Pièce d'horlogerie (100) selon la revendication 11, dans laquelle le premier guide d'ondes (61) et le deuxième guide d'ondes (62) se distinguent par le matériau, que de la lumière traverse, et/ou par la longueur et/ou la structure de section transversale.

13. Pièce d'horlogerie (100) selon l'une quelconque des revendications 7 à 12, dans laquelle, sur une extrémité de réflecteur (612) du premier guide d'ondes (61), un réflecteur (7) est disposé, par lequel le premier signal lumineux cadencé peut être réfléchi dans le premier guide d'ondes (61), et dans laquelle le premier trajet de signal (3) est réalisé de telle manière que le premier signal lumineux cadencé réfléchi peut être découplé dans le convertisseur opto-électrique (21 ; 20) du premier trajet de signal (3) sur une extrémité d'injection (611) du premier guide d'ondes (61).

14. Pièce d'horlogerie (100) selon la revendication 13, dans laquelle le premier trajet de signal (3) comprend, sur l'extrémité d'injection (611) du premier guide d'ondes (61), un séparateur optique (6, 13), qui est réalisé pour découpler le premier signal lumineux cadencé réfléchi dans le premier convertisseur opto-électrique (21).

15. Pièce d'horlogerie (100) selon la revendication 14, dans laquelle le séparateur optique (6 ; 13) comprend un miroir en partie transparent ou un diviseur de fibre.
